# EUROPÄISCHE PATENTSCHRIFT

(11) **EP 3 206 547 B1**
(45) Veröffentlichungstag und Bekanntmachung des Hinweises auf die Patenterteilung: **29.11.2023**
(21) Anmeldenummer: 15771987.3
(22) Anmeldetag: 05.10.2015
(51) Int. Cl.: A47L 11/202, A47L 11/40, A47L 5/30, A47L 9/04

(54) **FLÄCHEN-REINIGUNGSMASCHINE**
SURFACE-CLEANING MACHINE
MACHINE DE NETTOYAGE DE SURFACES

(30) Priorität: 13.10.2014 DE 102014114809; 13.10.2014 DE 102014114776; 13.10.2014 DE 102014114813
(43) Veröffentlichungstag der Anmeldung: 23.08.2017
(73) Patentinhaber: Alfred Kärcher SE & Co. KG, 71364 Winnenden (DE)
(72) Erfinder: MOSER, Fabian, 73614 Schorndorf (DE); RUFENACH, Christoph, 70825 Korntal-Münchingen (DE); BUCHMANN, Johanna, 70178 Stuttgart (DE); MÜLLER, Andreas, 71570 Oppenweiler (DE); SCHULZE, Manuel, 70806 Kornwestheim (DE)
(74) Vertreter: Hoeger, Stellrecht & Partner Patentanwälte mbB
(86) Internationale Anmeldenummer: PCT/EP2015/072929
(87) Internationale Veröffentlichungsnummer: WO 2016/058856

(56) Entgegenhaltungen:
- EP-A2- 2 721 988
- WO-A1-00/78198

## Beschreibung

Die Erfindung betrifft eine Flächen-Reinigungsmaschine, umfassend einen Gerätekörper, an welchem eine Saugaggregateinrichtung angeordnet ist, einen Reinigungskopf, an welchem mindestens eine Reinigungswalze angeordnet ist, und eine Antriebseinrichtung zum rotierenden Antrieb der mindestens einen Reinigungswalze, wobei der Reinigungskopf zwischen einer ersten Stirnseite und einer gegenüberliegenden zweiten Stirnseite einen ersten Bereich, einen zweiten Bereich und einen zwischen dem ersten Bereich und dem zweiten Bereich liegenden mittleren Bereich aufweist, und wobei an dem ersten Bereich der mindestens einen Reinigungswalze zugeordnet mindestens eine erste Saugmündung positioniert ist und an dem zweiten Bereich der mindestens einen Reinigungswalze zugeordnet mindestens eine zweite Saugmündung positioniert ist, wobei die mindestens eine erste Saugmündung und die mindestens eine zweite Saugmündung fluidwirksam mit der Saugaggregateinrichtung verbunden sind.

Die EP 2 721 988 A2 offenbart einen Reinigungskopf für ein Reinigungsgerät zur Nassreinigung von Bodenflächen.

Die WO 00/78198 A1 offenbart ein selbst-angetriebenes automatisches Reinigungsgerät.

Aus der WO 2013/027140 A1 ist eine Reinigungsvorrichtung zum Reinigen einer Oberfläche bekannt, welche eine rotierbare Bürste umfasst. Es ist ferner ein Gummiwischerelement vorgesehen, welches beabstandet zu der Bürste ist und an einer Unterseite eines Düsengehäuses befestigt ist.

Aus der WO 2013/027164 A1 ist ebenfalls eine Reinigungsvorrichtung mit einer rotierbaren Bürste und einem einzigen Gummiwischerelement bekannt.

Aus der EP 2 177 128 A1 ist eine Vorrichtung zur Fluidverteilung an einer Bürste bekannt.

Aus der DE 41 17 157 A1 ist ein Verfahren zum Säubern bzw. Reinigen einer vorzugsweise glatten Fläche bekannt, bei dem die zu reinigende Fläche mit einem im Wesentlichen lappenartigen Wischelement unter Aufnahme des Schmutzes durch das Wischelement abgewischt wird und dann das verschmutzte Wischelement angefeuchtet wird und danach der Schmutz von dem Wischelement abgesaugt wird.

Aus der WO 2010/140967 A1 ist ein Verfahren zum Reinigen einer verschmutzten Oberfläche bekannt.

Aus der CH 607 578 ist eine an eine Wasserleitung anschließbare Bürstenvorrichtung bekannt.

Aus der EP 0 186 005 A1 ist ein mit Laufrädern versehenes Bürstensaugmundstück bekannt.

Aus der FR 2 797 895 ist eine Bürste bekannt.

Aus der US 2002/0194692 A1 ist ein Verfahren zur mechanischen Schmutzentfernung von einer Oberfläche bekannt.

Der Erfindung liegt die Aufgabe zugrunde, eine Flächen-Reinigungsmaschine der eingangs genannten Art bereitzustellen, welche bei einfachem konstruktivem Aufbau umfangreiche Reinigungsmöglichkeiten bereitstellt.

Diese Aufgabe wird bei der eingangs genannten Flächen-Reinigungsmaschine erfindungsgemäß dadurch gelöst, dass die mindestens eine Reinigungswalze zweiteilig ausgebildet ist, mit einem ersten Teil, welcher an dem ersten Bereich positioniert ist, und einem zweiten Teil, welcher an dem zweiten Bereich positioniert ist, dass die mindestens eine erste Saugmündung oder eine Anordnung von mehreren ersten Saugmündungen eine Länge parallel zu einer Rotationsachse der mindestens einen Reinigungswalze aufweist, welche mindestens 80 % einer entsprechenden Länge des ersten Teils der mindestens einen Reinigungswalze aufweist und/oder dass die mindestens eine zweite Saugmündung oder eine Anordnung von mehreren zweiten Saugmündungen eine Länge parallel zu einer Rotationsachse der mindestens einen Reinigungswalze aufweist, welche mindestens 80 % einer entsprechenden Länge des zweiten Teils der mindestens einen Reinigungswalze aufweist.

Bei der erfindungsgemäßen Flächen-Reinigungsmaschine sind dem ersten Bereich eine oder mehrere erste Saugmündungen zugeordnet und dem zweiten Bereich sind eine oder mehrere zweite Saugmündungen zugeordnet.

Dadurch lässt sich eine optimierte Absaugung erreichen, wobei das Ziehen von Falschluft weitgehend verhindert wird.

Durch die Aufteilung in den ersten Bereich, den zweiten Bereich und den mittleren Bereich lässt sich die mindestens eine Reinigungswalze über den mittleren Bereich hindurch in einer Rotationsbewegung antreiben. Insbesondere kann beispielsweise eine Welle, an welcher die mindestens eine Reinigungswalze sitzt, durch den mittleren Bereich hindurch drehmomentwirksam mit einem Antriebsmotor verbunden werden. Ein solcher "mittiger Antrieb" ermöglicht eine beidseitige randnahe Reinigung über die mindestens eine Reinigungswalze, da randnah keine Antriebselemente positioniert werden müssen.

Es ist dadurch insbesondere möglich, die mindestens eine Reinigungswalze nur an dem mittleren Bereich zu lagern. An dem Randbereich müssen keine Lagerstellen vorgesehen werden.

Durch eine getrennte Absaugbarkeit an dem ersten Bereich und an dem zweiten Bereich wird über den mittleren Bereich keine Falschluft gezogen. Es ergibt sich ein optimiertes Absaugeergebnis mit optimiertem Abscheideergebnis, wobei ein Absaugen über im Wesentlichen die ganze effektive Länge (eine Länge mit einem Besatz) der mindestsens einen Reinigungswalze möglich ist.

Da das Ziehen von Falschluft minimiert ist, lässt sich auch die Leistung der Saugaggregateinrichtung anpassen. Es muss kein Gebläsemotor mit erhöhter Leistung zur Berücksichtigung von Falschluftziehen bereitgestellt werden. Dadurch wiederum lässt sich bei der erfindungsgemäßen Lösung ein Gebläsemotor mit geringerem Gewicht verwenden. Als Folge davon lässt sich die Flächen-Reinigungsmaschine auf einfache Weise bedienen.

Insbesondere ist eine Verbindungsrichtung zwischen der ersten Stirnseite und der zweiten Stirnseite parallel zu einer Rotationsachse der mindestens einen Reinigungswalze.

Ganz besonders vorteilhaft ist es, wenn an dem mittleren Bereich ein Antriebselement und/oder eine Welle für die mindestens eine Reinigungswalze angeordnet ist, welches oder welche drehmomentwirksam mit der Antriebseinrichtung verbunden ist. Es ergibt sich ein optimiertes Absaugeergebnis mit einer beidseitigen randnahen Reinigbarkeit.

Die mindestens eine Reinigungswalze ist zweiteilig ausgebildet, mit einem ersten Teil, welcher an dem ersten Bereich positioniert ist, und einem zweiten Teil, welcher an dem zweiten Bereich positioniert ist. Der erste Teil ragt zu der ersten Stirnseite hin. Der zweite Teil der Reinigungswalze ragt zu der zweiten Stirnseite hin. Über die mindestens eine erste Saugmündung lässt sich eine Absaugung an dem ersten Teil erreichen und über die mindestens eine zweite Saugmündung lässt sich eine Absaugung an dem zweiten Teil der Reinigungswalze erreichen. Ein Falschluftziehen insbesondere über den mittleren Bereich wird verhindert.

Insbesondere sitzen der erste Teil und der zweite Teil an einer Welle, welche an dem mittleren Bereich positioniert ist (und in den ersten Bereich und den zweiten Bereich ragt). Dadurch ergibt sich bei beidseitiger randnaher Reinigbarkeit ein optimiertes Absaugeergebnis.

Die mindestens eine erste Saugmündung oder eine Anordnung von mehreren ersten Saugmündungen weist eine Länge parallel zu einer Rotationsachse der mindestens einen Reinigungswalze auf, welche mindestens 80 % einer entsprechenden Länge des ersten Teils der mindestens einen Reinigungswalze aufweist und insbesondere im Wesentlichen der Länge des ersten Teils entspricht und/oder die mindestens eine zweite Saugmündung oder eine Anordnung von mehreren zweiten Saugmündungen weist eine Länge parallel zu einer Rotationsachse der mindestens einen

Reinigungswalze auf, welche mindestens 80 % einer entsprechenden Länge des zweiten Teils der mindestens einen Reinigungswalze aufweist und insbesondere im Wesentlichen der Länge des zweiten Teils entspricht. Dadurch ergibt sich ein optimiertes Absaugeergebnis. Es lässt sich ein großer Bereich der mindestens einen Reinigungswalze absaugen, wobei ein Falschluftziehen weitgehend vermieden ist.

Ganz besonders vorteilhaft ist es, wenn die mindestens eine erste Saugmündung und die mindestens eine zweite Saugmündung fluidwirksam voneinander getrennt sind. Dadurch lässt sich ein Falschluftziehen weitgehend verhindern.

Bei einer Ausführungsform ist an dem mittleren Bereich ein Trennelement zur fluidwirksamen Trennung der mindestens einen ersten Saugmündung und der mindestens einen zweiten Saugmündung angeordnet. Das Trennelement sorgt für eine fluidwirksame Abdichtung an dem ersten Bereich und an dem zweiten Bereich und auch zwischen dem ersten Teil und dem zweiten Teil. Das Trennelement kann beispielsweise drehfest an dem Reinigungskopf angeordnet sein.

Besonders vorteilhaft ist es, wenn an dem Reinigungskopf mindestens ein erster Saugtrichter angeordnet ist, welcher die mindestens eine erste Saugmündung aufweist, und mindestens ein zweiter Saugtrichter angeordnet ist, welcher die mindestens eine zweite Saugmündung aufweist. Die Saugtrichter bilden Elemente, welche den entsprechenden Saugstrom von der Saugmündung zu einem Abführanschluss führen.

Es ist dann ferner günstig, wenn an den mindestens einen ersten Saugtrichter mindestens ein erstes Saugrohr angeschlossen ist und an den mindestens einen zweiten Saugtrichter mindestens ein zweites Saugrohr angeschlossen ist. Dadurch ist eine Saugrohreinrichtung mehrteilig und insbesondere zweiteilig ausgebildet. Es lässt sich getrennt Fluid von einem ersten Teil und einem zweiten Teil der mindestens einen Reinigungswalze abführen.

Günstig ist es, wenn das mindestens eine erste Saugrohr und/oder das mindestsens eine zweite Saugrohr mindestens abschnittsweise als Schlauch ausgebildet sind. Dadurch ergibt sich eine Flexibilität, die beispielsweise eine Schwenkbarkeit des Reinigungskopfs um eine Schwenkachse ermöglicht.

Günstig ist es, wenn das mindestens eine erste Saugrohr und das mindestens eine zweite Saugrohr in einer Richtung parallel zu einer Rotationsachse der mindestens einen Reinigungswalze beabstandet zueinander sind. Dadurch ergibt sich insbesondere eine für eine Schwenkbarkeit des Reinigungskopfs optimierte Führung und platzsparende Führung der Saugrohre. Es lässt sich eine einfache konstruktive Ausbildung erreichen.

Es ist dann insbesondere vorgesehen, dass eine Projektion eines Antriebsmotors der Antriebseinrichtung auf eine Einhüllendenebene des mindestens einen ersten Saugrohrs und des mindestens einen zweiten Saugrohrs mindestens teilweise in einem Freibereich zwischen dem mindestens einen ersten Saugrohr und dem mindestens einen zweiten Saugrohr liegt. Dadurch ergibt sich eine platzsparende Anordnung der Saugrohre an dem Reinigungskopf.

Es ist ferner günstig, wenn der Antriebsmotor beabstandet zu der Einhüllendenebene positioniert ist. Dadurch wird eine Schwenkbarkeit des Reinigungskopfs insbesondere mit einer Schwenkachse, welche mindestens näherungsweise koaxial zu einer Antriebsachse des Antriebsmotors ist, nicht behindert.

Ganz besonders vorteilhaft ist es, wenn ein Sammelrohr vorgesehen ist, welches einen Anschluss zur fluidwirksamen Verbindung mit der Saugaggregateinrichtung aufweist, und welches mit dem mindestens einen ersten Saugrohr und dem mindestens einen zweiten Saugrohr verbunden ist. Die Fluidströme in dem mindestens einen ersten Saugrohr und dem mindestens einen zweiten Saugrohr werden durch das Sammelrohr gesammelt. Es entsteht dann ein "Sammelstrom". Dieser Sammelstrom wird der Saugaggregateinrichtung und insbesondere zunächst einer Abscheidereinrichtung zugeführt. Es ergibt sich dadurch ein einfacher konstruktiver Aufbau, da an oder in dem Gerätekörper nur ein Sammelstrom an die Saugaggregateinrichtung eingekoppelt werden muss.

Bei einem Ausführungsbeispiel weist das Sammelrohr einen gebogenen Bereich auf, an welchem der Anschluss angeordnet ist. Dadurch lässt sich auf konstruktiv einfache Weise aus den Einzelströmen in dem mindestens einen ersten Saugrohr und dem mindestens einen zweiten Saugrohr ein Sammelstrom erzeugen.

Es kann dabei vorgesehen sein, dass das Sammelrohr mindestens teilweise und/oder der Anschluss an dem Gerätekörper oder an (insbesondere in) einem Gehäuse des Gerätekörpers positioniert ist, oder an dem Reinigungskopf positioniert ist oder an einem Übergang von dem Reinigungskopf zu dem Gerätekörper positioniert ist. Es ergibt sich dann je nach Anwendung eine optimierbare Anordnung des Sammelrohrs beziehungsweise des Anschlusses.

Ganz besonders vorteilhaft ist es, wenn eine Befeuchtungseinrichtung für eine Befeuchtung der mindestens einen Reinigungswalze vorgesehen ist. Durch diese lässt sich die mindestens eine Reinigungswalze direkt oder indirekt mit Reinigungsflüssigkeit (Wasser oder ein Gemisch aus Wasser und Reinigungsmittel) anfeuchten. Es ergibt sich dadurch ein optimierter Reinigungseffekt. Schmutz auf der zu reinigenden Fläche wird durch die Flüssigkeit aufgeweicht und kann dadurch besser gelöst und mitgenommen werden.

Bei einer Ausführungsform weist die Befeuchtungseinrichtung mindestens eine Düse auf, welche an dem Reinigungskopf angeordnet ist. Insbesondere wird durch Reinigungsflüssigkeit aus der mindestens einen Düse die mindestens eine Reinigungswalze direkt angefeuchtet.

Bei einem Ausführungsbeispiel ist eine Einheit vorgesehen, welche mindestens einen ersten Saugtrichter mit der mindestens einen ersten Saugmündung und mindestens einen zweiten Saugtrichter mit der mindestens einen zweiten Saugmündung aufweist, wobei die Einheit als Ganzes lösbar an dem Reinigungskopf fixierbar ist. Durch Abnehmung der Einheit lässt sich eine einfache Reinigbarkeit und Wartung insbesondere auch zum Austausch der mindestens einen Reinigungswalze erreichen.

Es ist dann ferner konstruktiv günstig, wenn die Einheit eine Blende aufweist, welche einen Abschnitt an dem Reinigungskopf abdeckt. Es lässt sich dadurch die Anzahl der Bauteile gering halten.

Es ist ferner günstig, wenn an der Einheit ein Teil einer Befeuchtungseinrichtung angeordnet ist und insbesondere an der Einheit eine oder mehrere Düsen angeordnet sind und insbesondere eine oder mehrere Leitungen zu der mindestens einen Düse angeordnet sind. Es lässt sich dann dieser Teil der Befeuchtungseinrichtung mit der Einheit von dem Reinigungskopf abnehmen. Dadurch ergibt sich eine gute Zugänglichkeit sowohl beispielsweise zu einer Getriebeeinrichtung an dem Reinigungskopf und der mindestens einen Reinigungswalze als auch zu diesem Teil der Befeuchtungseinrichtung an der Einheit und insbesondere Blende.

Bei einem Ausführungsbeispiel ist es vorgesehen, dass eine Antriebsachse eines Antriebsmotors der Antriebseinrichtung und eine Rotationsachse der mindestens einen Reinigungswalze quer und insbesondere senkrecht zueinander stehen. Durch eine Querorientierung der Antriebsachse (Achse einer Motorwelle) und der Rotationsachse lässt sich der Antriebsmotor der Antriebseinrichtung platzsparend an der Flächen-Reinigungsmaschine anordnen. Er lässt sich insbesondere an einem Übergang zwischen dem Gerätekörper und dem Reinigungskopf anordnen. Er lässt sich dadurch weit unten an dem Gerät positionieren, um einen niedrigen Schwerpunkt für das Gesamtgerät zu erhalten. Er lässt sich dabei aber auch mindestens teilweise außerhalb des Reinigungskopfes positionieren, so dass dieser auf konstruktiv einfache Weise ausgestaltet werden kann. Der Antriebsmotor lässt sich quer zu der mindestens einen Reinigungswalze einbauen und damit platzsparend positionieren. Dadurch ergibt sich eine leichte Bedienbarkeit und Handhabbarkeit der Flächen-Reinigungsmaschine. Durch die Querorientierung der Antriebsachse des Antriebsmotors an der Rotationsachse der mindestens einen Reinigungswalze kann die mindestens eine Reinigungswalze beabstandet zu dem Antriebsmotor positioniert werden. Dadurch ergibt sich ein konstruktiv einfacher Aufbau an dem Reinigungskopf und beispielsweise kann die Reinigungswalze auf einfache Weise ausgetauscht werden. Ferner ist die Verschmutzungsbeaufschlagung des Antriebsmotors durch eine Beabstandung zu der mindestens einen Reinigungswalze verringert.

Zur Übertragung des Drehmoments des Antriebsmotors auf die mindestens eine Antriebswalze ist eine Getriebeeinrichtung vorgesehen. Diese sorgt für eine optimierte Umfangsgeschwindigkeit der mindestens einen Reinigungswalze bei einem Reinigungsbetrieb. Ferner lässt sich durch eine Getriebeeinrichtung eine Drehmomentenumlenkung erreichen.

Günstig ist es, wenn der Reinigungskopf über ein Gelenk um eine Schwenkachse schwenkbar an dem Gerätekörper sitzt. Durch das Gelenk ist eine Schwenkposition des Gerätekörpers zu dem Reinigungskopf variierbar. Dadurch kann bei einem Reinigungsvorgang mit der mindestens einen Reinigungswalze, die rotatorisch angetrieben ist, auch in sonst nicht zugänglichen Bereichen wie beispielsweise Eckbereichen und Randbereichen gereinigt werden. Die Schwenkbarkeit kann eine Volldrehbarkeit sein oder es kann ein eingeschränkter Schwenkbereich von beispielsweise plus minus 90° vorliegen. Bei einer Einschränkung des Schwenkbereichs ergibt sich ein vereinfachter konstruktiver Aufbau bezüglich einer Leitungsführung von dem Gerätekörper zu dem Reinigungskopf, da die Leitungen keiner vollständigen Drehbarkeit unterworfen werden müssen.

Insbesondere ist die Schwenkachse quer zu einer Längsachse des Gerätekörpers orientiert und insbesondere in einem spitzen Winkel zu der Längsachse orientiert. Der spitze Winkel liegt beispielsweise im Bereich zwischen 20° und 30° und beispielsweise bei circa 25°.

Günstig ist es, wenn der der Antriebsmotor der Antriebseinrichtung mindestens teilweise an dem Gelenk positioniert ist. Dadurch lässt sich die Flächen-Reinigungsmaschine insbesondere als Bodenreinigungsmaschine (zur Reinigung von Hartböden) auf konstruktiv einfache Weise ausbilden.

Grundsätzlich ist es günstig, wenn die Antriebseinrichtung mit einem schweren Antriebsmotor (insbesondere Elektromotor) bezogen auf die Schwerkraftrichtung möglichst weit unten an der Flächen-Reinigungsmaschine positioniert ist. Eine Positionierung an dem Reinigungskopf vergrößert grundsätzlich den Platzbedarf an dem Reinigungskopf. Für die erfindungsgemäße Lösung wird mindestens teilweise der Raum an dem Gelenk genutzt, um den Antriebsmotor der Antriebseinrichtung unterzubringen. Dadurch lässt sich der Antriebsmotor bezogen auf die Schwerkraftrichtung weit unten (nahe zum Reinigungskopf) positionieren unter optimaler Nutzung des zur Verfügung stehenden Raums. Insbesondere kann dann auch der Gerätekörper genutzt werden, um den Antriebsmotor zu fixieren.

Günstigerweise liegt dann die Antriebsachse des Antriebsmotors (die Achse einer Motorwelle des Antriebsmotors) mindestens näherungsweise parallel oder koaxial zu der Schwenkachse. Es ergibt sich dadurch ein einfacher konstruktiver Aufbau.

Insbesondere lässt sich dadurch erreichen, dass der der Reinigungskopf um den Antriebsmotor schwenkbar gelagert ist. Es ergeben sich dadurch umfangreiche Reinigungsmöglichkeiten bei einfachem konstruktivem Aufbau.

Bei einem Ausführungsbeispiel weist das Gelenk eine Innenhülse auf, in welcher mindestens teilweise der Antriebsmotor positioniert ist, und weist eine Außenhülse auf, welche auf der Innenhülse sitzt, und an dieser drehbar (schwenkbar) gelagert ist. Dadurch lässt sich auf einfache Weise ein Gelenk ausbilden. Gleichzeitig ist über die Innenhülse eine Art von Motorgehäuse für den Antriebsmotor gebildet. Die Flächen-Reinigungsmaschine lässt sich dadurch unter optimaler Platznutzung realisieren.

Günstig ist es, wenn an dem Gerätekörper eine Aufnahmeeinrichtung für Schmutz und/oder eine Tankeinrichtung für Schmutzflüssigkeit angeordnet ist, und/oder an dem Gerätekörper eine Tankeinrichtung für Reinigungsflüssigkeit angeordnet ist. Dadurch ergeben sich umfangreiche Reinigungsmöglichkeiten. Überflüssige Flüssigkeit lässt sich absaugen und an dem Gerät selber aufnehmen.

Entsprechend ist es günstig, wenn an dem Gerätekörper eine Abscheidereinrichtung angeordnet ist, welche der Saugaggregateinrichtung zugeordnet ist. Durch die Abscheidereinrichtung lässt sich aus eingesaugtem Schmutzfluid Flüssigkeit abtrennen. Dadurch kann die Saugaggregateinrichtung entsprechend geschützt werden.

Vorzugsweise ist in einem Reinigungsbetrieb die Flächen-Reinigungsmaschine nur über die mindestens eine Reinigungswalze an einer zu reinigenden Fläche abgestützt. Durch Änderung der Winkelstellung des Gerätekörpers bezogen auf seine Längsachse zu der zu reinigenden Fläche lässt sich die Gesamthöhe über der zu reinigenden Fläche variieren. Es ist dadurch zum einen möglich, eine einfache Anpassung an die Körpergröße eines Bedieners durchzuführen. Ferner lässt sich durch eine tiefe Absenkung mit entsprechend geringer Gesamthöhe die Flächen-Reinigungsmaschine mit der mindestens einen Reinigungswalze beispielsweise unter ein Möbelstück fahren, um unter diesem Möbelstück einen Reinigungsvorgang durchzuführen. Durch die Abstützung über insbesondere eine einzige Reinigungswalze an der zu reinigenden Fläche ist eine Art von Schwenkbarkeit der Flächen-Reinigungsmaschine als Ganzes zu der zu reinigenden Fläche gegeben, wobei eine zugeordnete Schwenkachse der Auflagebereich der mindestens einen Reinigungswalze an der zu reinigenden Fläche ist.

Die nachfolgende Beschreibung bevorzugter Ausführungsformen dient im Zusammenhang mit den Zeichnungen der näheren Erläuterung der Erfindung. Es zeigen:
- Figur 1: eine perspektivische Darstellung eines Ausführungsbeispiels einer erfindungsgemäßen Flächen-Reinigungsmaschine;
- Figur 2: eine Seitenansicht der Flächen-Reinigungsmaschine gemäß Figur 1;
- Figur 3: eine Vorderansicht der Flächen-Reinigungsmaschine gemäß Figur 1;
- Figur 4: eine Schnittansicht längs der Linie 4-4 gemäß Figur 3;
- Figur 5: eine Schnittansicht längs den Linien 5-5 gemäß Figur 3;
- Figur 6: eine vergrößerte Darstellung eines vorderen Bereichs eine Reinigungskopfes der Flächen-Reinigungsmaschine gemäß Figur 1 in einer seitlichen Schnittansicht längs der Linie 6-6 gemäß Figur 3;
- Figur 7: eine vergrößerte Darstellung des Bereichs A gemäß Figur 6 in einer ersten Stellung;
- Figur 8: eine ähnliche Darstellung wie Figur 7 in einer anderen Stellung bezogen auf die Gravitationsrichtung;
- Figur 9: eine perspektivische Teilansicht eines Reinigungskopfes der Flächen-Reinigungsmaschine gemäß Figur 1;
- Figur 10: eine weitere Ansicht des Reinigungskopfes ohne Reinigungswalze;
- Figur 11: eine perspektivische Darstellung eines weiteren Ausführungsbeispiels eines Reinigungskopfes mit einer fixierten Blende;
- Figur 12: die gleiche Ansicht wie Figur 11 mit entfernter Blende;
- Figur 13: eine Schnittansicht des Reinigungskopfs gemäß Figur 11, wobei eine Fluidführung bei einer Absaugung angedeutet ist;
- Figur 14: eine Schnittansicht wie in Figur 13, wobei die Position eines Sammelrohrs zu einem Gerätekörper angedeutet ist;
- Figur 15: eine Variante des Reinigungskopfs gemäß Figur 11 mit einer anderen Position des Sammelrohrs im Vergleich zu Figur 14;
- Figur 16: eine weitere Variante eines Reinigungskopfes in Schnittansicht mit entsprechender Positionierung eines Sammelrohrs; und
- Figur 17: ein weiteres Ausführungsbeispiel eines Reinigungskopfes in Schnittansicht.

Ein Ausführungsbeispiel einer erfindungsgemäßen Flächen-Reinigungsmaschine, welches in den Figuren 1 bis 4 gezeigt ist (und in den Figuren 5 bis 10 in Teildarstellung) und dort mit 10 bezeichnet ist, ist als Boden-Reinigungsmaschine für Hartböden ausgebildet.

Die Flächen-Reinigungsmaschine 10 umfasst einen Gerätekörper 12 und einen Reinigungskopf 14. Der Reinigungskopf 14 ist an dem Gerätekörper 12 angeordnet.

Bei einem Reinigungsvorgang an einer zu reinigenden Fläche 16 stützt sich die Flächen-Reinigungsmaschine 10 über eine Reinigungswalze 18 an der zu reinigenden Fläche 16 ab.

Der Gerätekörper 12 weist eine Längsachse 20 auf (Figuren 2, 3). Die Flächen-Reinigungsmaschine 10 ist stiehlgehalten. Dazu sitzt an dem Gerätekörper 12 ein Stab 22. Dieser Stab 22 erstreckt sich in der Längsachse 20. An einem oberen Bereich des Stabs 22 ist ein Griff und insbesondere Bügelgriff 24 angeordnet. Ein Bediener kann an diesem Griff 24 einhändig die Flächen-Reinigungsmaschine 10 halten.

An dem Griff 24 sind ein oder mehrere Bedienungselemente angeordnet. Insbesondere ist an dem Griff 24 ein Schalter 26 angeordnet. Über den Schalter 26 ist die Flächen-Reinigungsmaschine 10 für einen Reinigungsbetrieb einschaltbar bzw. ausschaltbar.

Insbesondere ist die Steuerung der Flächen-Reinigungsmaschine 10 derart, dass durch Betätigung des Schalters 26 alle für die Funktionsweise notwendigen Komponenten (Erzeugung eines Saugstroms durch eine Saugaggregateinrichtung, Rotation der Reinigungswalze 18, Befeuchtung der Reinigungswalze 18) betätigt werden und entsprechend ein Ausschalten an dem Schalter 26 ein synchrones Ausschalten der Betätigung dieser Komponenten bewirkt.

Der Stab 22 kann höhenverschieblich (längs der Längsachse 20) oder fest an dem Gerätekörper 12 angeordnet sein.

Der Gerätekörper 12 umfasst ein Gehäuse 28, in welchem Komponenten der Flächen-Reinigungsmaschine 10 geschützt angeordnet sind.

Bei einem Ausführungsbeispiel ist an dem Stab 12 zwischen dem Gehäuse 28 und dem Griff 24 eine Hakeneinrichtung 30 angeordnet, an welcher ein Netzkabel durch Umwicklung an dem Stab 22 fixierbar ist.

Die Flächen-Reinigungsmaschine 10 umfasst eine als Ganzes mit 32 bezeichnete Saugaggregateinrichtung. Diese Saugaggregateinrichtung 32 dient zur Erzeugung eines Saugstroms, um an der Reinigungswalze 18 eine Absaugung durchführen zu können.

Die Saugaggregateinrichtung 32 umfasst ein Sauggebläse 34, welches in dem Gehäuse 28 angeordnet ist. Das Sauggebläse 34 wiederum weist einen Motor und insbesondere Elektromotor 36 auf, welche ebenfalls in dem Gehäuse 28 angeordnet ist.

Der Saugaggregateinrichtung 32 ist eine Abscheidereinrichtung 38 zugeordnet. Diese scheidet feste von flüssigen Bestandteilen in einem Saugstrom ab.

Die Abscheidereinrichtung 38 ist ebenfalls in dem Gehäuse 28 angeordnet.

Der Abscheidereinrichtung 38 ist eine Tankeinrichtung 40 für Schmutzflüssigkeit zugeordnet. Diese sitzt abnehmbar an dem Gehäuse 28.

An dem Gehäuse 28 sitzt ferner abnehmbar eine Tankeinrichtung 42 für Reinigungsflüssigkeit. Die Reinigungsflüssigkeit ist insbesondere Wasser oder ein Gemisch aus Wasser und Reinigungsmittel.

Die Saugaggregateinrichtung 32 steht in fluidwirksamer Verbindung mit (mindestens) einem Saugkanal 44, welcher von dem Sauggebläse 34 an dem Gerätekörper 12 durch das Gehäuse 28 hindurch zu dem Reinigungskopf 14 geführt ist. Der Saugkanal 44 weist einen ersten Bereich 46 auf, welcher in dem Gehäuse 28 positioniert ist. Bei einem Ausführungsbeispiel sitzt in dem Gehäuse 28 an dem ersten Bereich 46 eine Abzweigung 48, welche auf einen zweiten Bereich 50 und einen dritten Bereich 52 des Saugkanals 44 abzweigt. Der erste Bereich 46 wird dadurch in zwei Unterkanäle aufgeteilt. Der zweite Bereich 50 und der dritte Bereich 52 sind jeweils zu dem Reinigungskopf 14 geführt.

Dem zweiten Bereich 50 und dem dritten Bereich 52 ist jeweils (mindestens) eine Saugmündung 54 zugeordnet, welche an dem Reinigungskopf 14 positioniert ist.

An der Reinigungswalze 18 ist ein Besatz 56 angeordnet (vgl. Figur 9). Dieser Besatz ist beispielsweise ein Vlieswerkstoff.

Bei einem Ausführungsbeispiel weist die (mindestens eine) Saugmündung eine erste Mündungswandung 58 und eine zweite beabstandete Mündungswandung 60 auf (Figur 5). Zwischen der ersten Mündungswandung 58 und der zweiten Mündungswandung 60 ist die jeweilige Saugmündung 54 gebildet. Die erste Mündungswandung 58 liegt oberhalb der zweiten Mündungswandung 60, wenn die Reinigungswalze 18 auf der zu reinigenden Fläche 16 aufgesetzt ist. Die erste Mündungswandung 58 und/oder die zweite Mündungswandung 60 liegen an dem Besatz 56 der Reinigungswalze 18 an oder ragen in den Besatz 56 hinein. Eine entsprechende Mündungsausbildung ist in der nicht vorveröffentlichten internationalen Anmeldung PCT/EP2013/076445 vom 12. Dezember 2013 des gleichen Anmelders beschrieben.

Grundsätzlich kann dabei dem zweiten Bereich 50 und dem dritten Bereich 52 eine eigene Saugmündung 54 zugeordnet sein, oder es kann eine gemeinsame Saugmündung für den zweiten Bereich 50 und den dritten Bereich 52 des Saugkanals 44 vorgesehen sein. Diese eine Saugmündung 54 weist dann zwei Absaugstellen über den zweiten Bereich 50 und den dritten Bereich 52 auf.

Grundsätzlich kann die Saugaggregateinrichtung 32 auch abzweigungsfrei ausgebildet sein und mehrere (insbesondere zwei) Saugkanäle (zwei erste Bereiche 46) umfassen, welche in dem Gehäuse 28 angeordnet sind. Diese setzen sich dann in den zweiten Bereich 50 bzw. den dritten Bereich 52 fort. Der Reinigungskopf 14 ist an dem Gerätekörper 12 über ein Gelenk 62 schwenkbar um eine Schwenkachse 64 gehalten (Figur 2, Figur 4). Die Schwenkachse 64 liegt quer zu der Längsachse 20 des Gerätekörpers 12. Sie liegt insbesondere in einem spitzen Winkel 66 (Figur 2) zu der Längsachse 20. Der spitze Winkel 66 liegt insbesondere im Bereich zwischen 15° und 35°. Bei einem Ausführungsbeispiel liegt der spitze Winkel 66 bei ca. 25°.

Die Schwenkachse 64 liegt quer und insbesondere senkrecht zu einer Rotationsachse 68 der Reinigungswalze 18.

Die Reinigungswalze 18 weist eine Längsachse 70 auf. Die Längsachse 70 ist insbesondere koaxial zur Rotationsachse 68.

Das Schwenkgelenk umfasst eine Innenhülse 72 (vgl. beispielsweise Figur 4), welche entsprechend der Orientierung der Schwenkachse 64 in dem spitzen Winkel 66 zu der Längsachse 20 an dem Gerätekörper 12 angeordnet ist.

Der Reinigungskopf 14 weist eine Außenhülse 74 auf, welche auf der Innenhülse 72 sitzt. Eine entsprechende Sperreinrichtung sorgt dafür, dass die Außenhülse 74 bezüglich der Innenhülse 72 in Richtung der Schwenkachse 64 unverschieblich ist.

Die Innenhülse 72 weist eine zylindrische Außenkontur auf. Die Außenhülse 74 weist eine zylindrische Innenkontur auf. Das Gelenk 62 ist als Gleitgelenk über die drehbare Lagerung der Außenhülse 74 auf der Innenhülse 72 ausgebildet.

Grundsätzlich kann eine Schwenkbarkeit um einen vollen 360°-Winkel vorgesehen sein. Bei einem Ausführungsbeispiel ist die Schwenkbarkeit beispielsweise auf einen Bereich um ± 45° oder ± 90° begrenzt.

Eine Leitung für die Bereiche 50, 52 zwischen dem Gerätekörper 12 und dem Reinigungskopf 14 ist entsprechend elastisch ausgebildet, um eine Schwenkung des Reinigungskopfes 14 (insbesondere in einem begrenzten Schwenkbereich) an dem Gelenk 62 zu ermöglichen.

Zum rotierenden Antrieb der Reinigungswalze 18 ist eine Antriebseinrichtung 76 vorgesehen. Die Antriebseinrichtung 76 umfasst einen Antriebsmotor 78. Dieser Antriebsmotor 78 ist insbesondere ein Elektromotor. Der Antriebsmotor 78 ist in der Innenhülse 72 des Gelenks 62 positioniert.

Der Antriebsmotor 78 weist eine Motorwelle 80 auf. Die Motorwelle 80 hat eine Antriebsachse 82. Die Antriebsachse 82 ist parallel und insbesondere koaxial zu der Schwenkachse 64.

Der Antriebsmotor 78 sitzt fest in der Innenhülse 72 an dem Gerätekörper 12. Er ist dabei an dem Übergang von dem Gerätekörper 12 zu dem Reinigungskopf 14, nämlich an dem Gelenk 62 positioniert. Er ist dabei platzsparend untergebracht und liegt bezogen auf einen Schwerpunkt der Flächen-Reinigungsmaschine 10 in der Nähe des Reinigungskopfes 14.

Der Antriebsmotor 78 wird beispielsweise über Netzstrom mit elektrischer Energie versorgt.

Die Antriebsachse 82 des Antriebsmotors 78 und die Rotationsachse 68 der Reinigungswalze 18 sind quer zueinander orientiert und insbesondere senkrecht zueinander orientiert. Zur Drehmomentenübertragung von der Antriebseinrichtung 76 zu der Reinigungswalze 18 ist eine Getriebeeinrichtung 84 vorgesehen. Bei einem Ausführungsbeispiel umfasst die Getriebeeinrichtung 84 einen Drehzahluntersetzer 86. Der Drehzahluntersetzer 86 dient zu einer Herabsetzung einer Drehzahl im Vergleich zur Drehzahl der Motorwelle 80. Bei dem Antriebsmotor 78 handelt es sich insbesondere um einen Standard-Elektromotor, welcher beispielsweise eine Drehzahl in der Größenordnung von 7000 Umdrehungen pro Minute aufweist. Der Drehzahluntersetzer 86 sorgt für eine Heruntersetzung der Drehzahl auf beispielsweise ca. 400 Umdrehungen pro Minute.

Der Drehzahluntersetzer 86 ist insbesondere direkt an dem Antriebsmotor 78 angeordnet, d. h. diesem nächstbenachbart angeordnet. Er kann dabei noch in der Innenhülse 72 oder bereits an dem Reinigungskopf 14 angeordnet sein.

Bei einem Ausführungsbeispiel ist der Drehzahluntersetzer 86 als Planetenradgetriebe ausgebildet.

Die Getriebeeinrichtung 84 weist ferner ein Winkelgetriebe 88 auf. Dieses Winkelgetriebe 88 sorgt für eine Drehmomentenumlenkung, um einen Antrieb der Reinigungswalze 18 mit der Rotationsachse 68 quer zur Antriebsachse 82 des Antriebsmotors 78 zu bewirken. Das Winkelgetriebe 88 ist insbesondere dem Drehzahluntersetzer 86 nachgeschaltet.

Bei einem Ausführungsbeispiel weist das Winkelgetriebe 88 ein oder mehrere Zahnräder auf, welche drehfest an eine entsprechende Welle des Drehzahluntersetzers 86 gekoppelt sind. Diese wirken auf ein Kegelzahnrad zur Winkelumsetzung.

Der Reinigungskopf 14 weist eine erste Stirnseite 90 und eine gegenüberliegende zweite Stirnseite 92 auf (siehe beispielsweise Figur 10). Zwischen der ersten Stirnseite 90 und der zweiten Stirnseite 92 erstreckt sich ein Gehäuse 94 eines Reinigungswalzen-Halters 96. Dieses Gehäuse 94 umgreift teilweise eine an ihm gehaltene Reinigungswalze 18 in Form einer Halbschale, wobei die Umgreifung derart ist, dass die Reinigungswalze 18 mit einem signifikanten Anteil für einen Reinigungsvorgang herausragt.

Bei einem Ausführungsbeispiel ist an dem Gehäuse 94 des Reinigungswalzen-Halters 96 ein Kehrelement 98 drehbar gelagert, wobei dieses Kehrelement 98 zum Einkehren von Grobschmutz zur Mitnahme durch die Reinigungswalze 18 dient.

Ein Reinigungskopf 14 mit einem entsprechenden Kehrelement 98 ist in der deutschen Patentanmeldung Nr. 10 2014 114 776.6 vom 13. Oktober 2014 des gleichen Anmelders beschrieben.

In einem mittleren Bereich 100 des Reinigungswalzen-Halters 96 zwischen der ersten Stirnseite 90 und der zweiten Stirnseite 92 ist ein Antriebselement 102 angeordnet. Dieses Antriebselement 102 ist drehmomentwirksam mit der Antriebseinrichtung 76 verbunden.

Bei einem Ausführungsbeispiel ist das Antriebselement 102 über einen Riemen 104 drehmomentwirksam an das Winkelgetriebe 88 gekoppelt. Das Antriebselement 102 ist beabstandet zu dem Winkelgetriebe 88. Der Riemen 104 überbrückt diesen Abstand und bewirkt einen Antrieb des Antriebselements mit Rotation um die Rotationsachse 68.

An dem Antriebselement 102 ist zu der ersten Stirnseite 90 hin ein erster Stift 106 drehfest angeordnet. Zu der zweiten Stirnseite 92 hin ist ein zweiter Stift 108 drehfest angeordnet.

Die Reinigungswalze 18 (beispielsweise Figur 9) ist zweiteilig ausgebildet mit einem ersten Teil 110, welcher drehfest an dem ersten Stift 106 sitzt, und einem zweiten Teil 112, welcher drehfest an dem zweiten Stift 108 sitzt. Der erste Teil 110 weist zu der ersten Stirnseite 90 hin. Der zweite Teil 112 weist zu der zweiten Stirnseite 92 hin.

Zwischen dem ersten Teil 110 und dem zweiten Teil 112 ist ein Spalt 114 gebildet. Dieser Spalt 114 ist relativ schmal ausgebildet und weist eine sehr viel kleinere Breite auf als eine Länge der Reinigungswalze 18 in der Längsachse 20. In dem Spalt 114 ist der Riemen 104 geführt. Der Riemen 104 ist dabei zurückgesetzt gegenüber einer Außenseite der Reinigungswalze 18 auch gegenüber einer Stellung, in welcher der Besatz 56 zusammengedrückt ist.

Die Flächen-Reinigungsmaschine 10 umfasst eine Befeuchtungseinrichtung 116 für die Reinigungswalze 18 (insbesondere Figuren 6 bis 8).

Die Befeuchtungseinrichtung umfasst (mindestens) einen druckgesteuerten Schalter 118. Dieser druckgesteuerte Schalter 118 ist beweglich. (In den Figuren 7 und 8 ist dies mit dem Doppelpfeil 120 angedeutet.) Der druckgesteuerte Schalter 118 umfasst eine bewegliche Membran 122, an welcher beispielsweise einstückig ein Sperrelement 124 sitzt. Über die Beweglichkeit der Membran 122 ist auch das Sperrelement 124 beweglich. Die Membran 122 weist eine erste Fläche 126 auf. Diese erste Fläche 126 steht in druckwirksamer Verbindung mit dem Saugkanal 44 und dabei mit dem zweiten Bereich 50 bzw. dem dritten Bereich 52. Der in dem zweiten Bereich 50 (bzw. dem dritten Bereich 52) herrschende Druck steht an der ersten Fläche 126 an. In einem Reinigungsbetrieb der Flächen-Reinigungsmaschine 10 ist aufgrund des Saugstroms dieser Druck ein Unterdruck gegenüber dem Außenraum 128 außerhalb der Flächen-Reinigungsmaschine 10.

Der ersten Fläche 126 gegenüberliegend weist die Membran 122 eine zweite Fläche 130 auf.

Die Membran 122 steht in fluidwirksamer Verbindung mit einem Sammelraum 132. Der Sammelraum 132 kann Reinigungsflüssigkeit aufnehmen.

Der Sammelraum 132 steht über eine Leitung 134 in fluidwirksamer Verbindung mit der Tankeinrichtung 42 für Reinigungsflüssigkeit.

Die Leitung 134 ist von der Tankeinrichtung 42 durch den Gerätekörper 12 zu dem Reinigungskopf 14 geführt. Sie ist so flexibel ausgestaltet, dass sie eine Schwenkbarkeit (insbesondere innerhalb eines endlichen Schwenkbereichs) des Reinigungskopfes 14 an dem Gerätekörper 12 um das Gelenk 62 nicht behindert.

Bei einem Ausführungsbeispiel (Figur 9) ist an dem Reinigungskopf 14 eine Mehrzahl von druckgesteuerten Schaltern 118 angeordnet.

Bei dem gezeigten Ausführungsbeispiel umfasst der Reinigungskopf 14 zwei druckgesteuerte Schalter 118. Es ist jeweils ein druckgesteuerter Schalter 18 druckwirksam mit dem zweiten Bereich 50 verbunden und es ist ein weiterer druckgesteuerter Schalter 118 druckwirksam mit dem dritten Bereich 52 verbunden.

Die Leitung 134 führt an einem Anschluss 136 (welcher insbesondere ein T-Stück ist) in eine Verteilerleitung 138. Die Verteilerleitung 138 wiederum mündet an einer ersten Anschlussstelle 140 und an einer zweiten Anschlussstelle 142 in das Gehäuse 94. Hinter der ersten Anschlussstelle 140 und der zweiten Anschlussstelle 142 ist jeweils ein zugeordneter druckgesteuerter Schalter 118 angeordnet. Die Verteilerleitung 138 bildet den Sammelraum 132.

Zwischen der Verteilerleitung 138 und der Tankeinrichtung 42 ist an der Leitung 134 ein Sperrventil 139 angeordnet. Dieses ist insbesondere manuell betätigbar. Durch das Sperrventil 139 ist eine fluidwirksame Verbindung zwischen der Tankeinrichtung 42 und einem Fluideingang eines druckgesteuerten Schalters 118 sperrbar.

Grundsätzlich können auch mehr als zwei druckgesteuerte Schalter 118 mit entsprechenden Anschlussstellen und Sammelräumen vorgesehen sein, wobei ein Sammelraum auch mehreren Schaltern 118 zugeordnet sein kann, oder es kann nur ein einziger druckgesteuerter Schalter 118 mit nur einem Sammelraum 132 vorgesehen sein.

Bezogen auf einen Normalbetriebsmodus, bei dem die Reinigungswalze 18 sich auf der zu reinigenden Fläche 16 abstützt, ein Bediener der Flächen-Reinigungsmaschine 10 auf der zu reinigenden Fläche 16 steht und dabei die Flächen-Reinigungsmaschine an dem Griff 24 hält, wobei der Griff 24 bezogen auf die Schwerkraftrichtung g oberhalb der zu reinigenden Fläche 16 positioniert ist, ist die Tankeinrichtung 42 für Reinigungsflüssigkeit oberhalb des Reinigungskopfes 14 positioniert. Dadurch kann Reinigungsflüssigkeit aus der Tankeinrichtung 42 pumpenfrei zu dem Reinigungskopf 14 gefördert werden, nämlich getrieben durch die Schwerkraft (sofern das Sperrventil 139 geöffnet ist).

Insbesondere ist der Sammelraum 132 in Zusammenwirkung mit dem druckgesteuerten Schalter 118 so ausgebildet, dass in dem Sammelraum 132 ständig Reinigungsflüssigkeit ansteht (sofern das Sperrventil 139 geöffnet ist).

Die zweite Fläche 130 weist in einen Raum 144, welcher in druckwirksamer Verbindung mit dem Außenraum 128 steht.

Zwischen dem Sammelraum 132 und dem Raum 144 ist ein öffenbarer und schließbarer Fluidweg 146 gebildet. In Abhängigkeit von der Stellung des druckgesteuerten Schalters 118 kann Flüssigkeit aus dem Sammelraum 132 in den Raum 144 strömen. Je nach Stellung des Sperrelements 124 ist dieser Fluidweg 146 gesperrt oder geöffnet.

In Abhängigkeit von dem an der ersten Fläche 126 anliegenden Druck liegt eine Druckdifferenz zwischen der zweiten Fläche 130 und der ersten Fläche 126 vor oder liegt nicht vor.

Bei einem Betrieb der Flächen-Reinigungsmaschine, bei welchem das Sauggebläse 34 betrieben ist, liegt gegenüber dem Außenraum 128 ein Unterdruck oberhalb eines Schwellenwerts an der ersten Fläche 126. Damit liegt eine signifikante Druckdifferenz zwischen der zweiten Fläche 130 und der ersten Fläche 126.

Dem Sperrelement 124 gegenüberliegend ist eine Wandung 148 angeordnet, welche eine Anlagefläche 150 für das Sperrelement 124 aufweist.

Wenn keine Druckdifferenz zwischen der zweiten Fläche 130 und der ersten Fläche 126 besteht bzw. die Druckdifferenzschwelle nicht überschritten wird, dann liegt das Sperrelement 124 an der Anlagefläche 150 an und der Fluidweg 146 ist gesperrt; der entsprechende Sammelraum 132 und der Raum 144 sind fluidwirksam getrennt.

Wenn eine ausreichende Druckdifferenz zwischen der zweiten Fläche 130 und der ersten Fläche 126 anliegt, dann hebt das Sperrelement 124 von der Anlagefläche 150 ab und der Fluidweg 146 ist freigegeben. Aus dem Sammelraum 132 und damit aus der Tankeinrichtung 42 kann Reinigungsflüssigkeit in den Raum 144 strömen.

Bei einem Reinigungsbetrieb der Flächen-Reinigungsmaschine 10, bei dem in dem Saugkanal 44 und damit auch in dem zweiten Bereich 50 bzw. dritten Bereich 52 ein Saugstrom vorliegt, liegt eine entsprechende Unterdruckbeaufschlagung an der ersten Fläche 126 vor, welche ein Abheben des Sperrelements 124 von der Anlagefläche 150 bewirkt und das Sperrelement 124 in dieser abgehobenen Stellung hält. Die abgehobene Stellung ist eine geöffnete Stellung des druckgesteuerten Schalters 118.

Wenn das Sperrelement 124 an der Anlagefläche 150 anliegt, dann liegt eine geschlossene Stellung des druckgesteuerten Schalters 118 mit Sperrung des Fluidwegs 146 vor.

Der druckgesteuerte Schalter 118 weist eine Rückstelleinrichtung auf, welche, wenn die Druckdifferenz zwischen der ersten Fläche 126 und der zweiten Fläche 130 unterhalb des Schwellenwerts liegt, eine Rückstellung des Sperrelements 124 in die geschlossene Stellung mit Anlage des Sperrelements 124 an der Anlagefläche 150 bewirkt.

Bei einem Ausführungsbeispiel ist die Rückstelleinrichtung mittels der Eigenelastizität der Membran 122 ausgebildet.

Der Übergang von der geöffneten Stellung in die geschlossene Stellung bzw. umgekehrt des druckgesteuerten Schalters 118 ist direkt verknüpft mit dem Betrieb des Sauggebläses 34; der notwendige Unterdruck zum Bewegen und Halten der Membran 122 in der geöffneten Stellung ist durch den durch die Saugaggregateinrichtung 32 erzeugten Saugstrom bewirkt.

Dem druckgesteuerten Schalter 118 und insbesondere einer Mehrzahl von druckgesteuerten Schaltern 118 ist ein Verteiler 152 zugeordnet. Der Verteiler 152 dient zur Verteilung von Reinigungsflüssigkeit auf die Reinigungswalze 18 und insbesondere zu deren Flüssigkeitsbeaufschlagung über die Länge der Reinigungswalze 18.

Bei einem Ausführungsbeispiel ist der Verteiler 152 als Rinne 154 ausgebildet. Die Rinne 154 nimmt Reinigungsflüssigkeit bis zu einem gewissen Niveau auf. Sie kann Reinigungsflüssigkeit sammeln.

Die Rinne 154 erstreckt sich parallel zur Längsachse 70 der Reinigungswalze 18 und damit parallel zur Rotationsachse 68.

Sie ist insbesondere in dem Raum 144 angeordnet.

Sie erstreckt sich insbesondere in einer Länge, welche der Länge der Reinigungswalze 18 in der Längsachse 70 entspricht, so dass diese über ihre gesamte Länge mit Reinigungsflüssigkeit beaufschlagbar ist.

Der Rinne 154 ist eine Auslassöffnungseinrichtung 156 zugeordnet, welche sich insbesondere über die gesamte Länge der Reinigungswalze 18 erstreckt. Die Auslassöffnungseinrichtung 156 bildet eine oder mehrere Düsen zur Befeuchtung der Reinigungswalze 18.

Die Rinne 154 ist halbschalenförmig ausgebildet. Sie weist dadurch über ihre gesamte Länge eine Abgabeöffnung 158 für Reinigungsflüssigkeit auf.

Der Verteiler 152 mit der Rinne 154 kann Reinigungsflüssigkeit sammeln. Es ist dadurch ein Zwischenpuffer für Reinigungsflüssigkeit gebildet. Reinigungsflüssigkeit strömt nicht unbedingt direkt auf dem Fluidweg 146 der Reinigungswalze 18 zu, sondern wird entsprechend in der Rinne 154 gesammelt.

Je nach Position des Verteilers 152 zu der Schwerkraftrichtung g und damit je nach Position und Winkelstellung der Längsachse 20 der Flächen-Reinigungsmaschine 10 zu der zu reinigenden Fläche 16 kann Reinigungsflüssigkeit aus dem Verteiler 152 ausströmen oder nicht. Eine Winkelstellung der Flächen-Reinigungsmaschine 10 zu der zu reinigenden Fläche 16 ist in Figur 1 mit dem Bezugszeichen 160 angedeutet. Diese Winkelstellung 160 kann variieren. Die Flächen-Reinigungsmaschine 10 stützt sich mit der Reinigungswalze 18 auf der zu reinigenden Fläche 16 ab. Ein Auflagebereich 162 der Reinigungswalze 18 an der zu reinigenden Fläche 16 bildet eine Schwenkachse für eine Variation der Winkelstellung 160 aus.

Die Rinne 154 ist so angeordnet, dass, wenn ein bestimmter Schwenkwinkel der Winkelstellung 160 erreicht wird, Reinigungsflüssigkeit aus der Rinne 154 direkt der Reinigungswalze 18 zuströmen kann (Figur 8).

In Figur 7 ist eine Position des Verteilers 152 zu der Schwerkraftrichtung g gezeigt, bei welchem die Auslassöffnungseinrichtung 156 auf einem höheren Gravitationspotential liegt als die Rinne 154.

In Figur 8 ist eine Stellung gezeigt, bei der die Auslassöffnungseinrichtung 156 auf einem geringeren Gravitationspotential liegt als die Rinne 154.

Im letzteren Falle kann Reinigungsflüssigkeit direkt aus der Rinne 154 der Reinigungswalze 18 zuströmen und diese mit Reinigungsflüssigkeit beaufschlagen.

Bei dieser Ausbildung ist die Flüssigkeitsbeaufschlagung der Reinigungswalze 18 gravitationsgesteuert über die Winkelstellung 160. Die Winkelstellung 160 wird wiederum über Handbedienung des Bedieners eingestellt.

Je nachdem, ob ein bestimmter minimaler Schwenkwinkel für die Winkelstellung 160 erreicht ist, erfolgt eine Reinigungsmittelbeaufschlagung der Reinigungswalze 18 oder nicht. Dies ist bestimmt durch den Höhenabstand in der Schwerkraftrichtung zwischen der Auslassöffnungseinrichtung 156 und der Rinne 154.

Bei einem vorteilhaften Ausführungsbeispiel sind zur Bildung von einer oder mehreren Düsen zwischen dem oder den Räumen 144 und der Auslassöffnungseinrichtung 156 ein oder mehrere Spaltkanäle 162 angeordnet. Reinigungsflüssigkeit aus der Rinne 154 muss, um auf die Reinigungswalze 18 gelangen zu können, einen entsprechenden Spaltkanal 162 durchlaufen.

Ein Spaltkanal 162 ist insbesondere mit solchen Abmessungen ausgebildet, dass ein Kapillareffekt für die Strömung an Reinigungsflüssigkeit auftritt. Ein solcher Kapillareffekt unterstützt eine gleichmäßige Verteilung von Reinigungsflüssigkeit auf die gesamte Länge der Reinigungswalze 18. Insbesondere erstreckt sich der Spaltkanal 162 im Wesentlichen über die gesamte Länge der Reinigungswalze 18.

Ein Besatz 56 der Reinigungswalze 18 liegt oder liegt nahezu mit einzelnen Fasern an der Auslassöffnungseinrichtung 156 des Spaltkanals 162 bei der Rotation der Reinigungswalze 18 an. Dadurch wird ein (geringer) Unterdruck an dem Verteiler 152 erzeugt, welcher Reinigungsflüssigkeit mitreißt. Weiterhin wird durch die Kapillarwirkung von Fasern des Besatzes Reinigungsflüssigkeit aus dem Spaltkanal 162 gezogen. Dies sorgt für eine gleichmäßige Beaufschlagung der Reinigungswalze 18 mit Reinigungsflüssigkeit.

Die Zuführung von Reinigungsflüssigkeit zu der Reinigungswalze 18 ist pumpenfrei ausgebildet. Der druckgesteuerte Schalter 118 ist direkt an eine Saugstromwirkung des Sauggebläses 34 gekoppelt. Es ist dadurch keine zusätzliche Steuerung und insbesondere elektronische Steuerung für eine Befeuchtung der Reinigungswalze 18 notwendig. Insbesondere sind keine Magnetventile oder dergleichen vorgesehen.

Ein Ausführungsbeispiel eines Reinigungskopfes, welcher in den Figuren 11 bis 14 gezeigt und dort mit 202 bezeichnet ist, umfasst einen Reinigungswalzenhalter 204, welcher im Wesentlichen gleich ausgebildet ist wie der oben beschriebene Reinigungswalzen-Halter 96. Der Reinigungswalzen-Halter 204 umfasst einen Haltekörper 206. An diesem ist eine Reinigungswalze gehalten. Die Reinigungswalze ist gleich ausgebildet wie die oben beschriebene Reinigungswalze 18. Für gleiche Elemente werden gleiche Bezugszeichen verwendet. Die Reinigungswalze 18 weist entsprechend einen ersten Teil 110 und einen zweiten Teil 112 auf. Die Reinigungswalze 18 ist um eine Rotationsachse entsprechend der Rotationsachse 68 rotierbar. Der Reinigungskopf weist eine erste Stirnseite 208 und eine zweite Stirnseite 210 auf. Diese sind in einer Längsrichtung parallel zu der Rotationsachse 68 beabstandet zueinander.

Insbesondere bilden die erste Stirnseite 208 und die zweite Stirnseite 210 ein jeweiliges laterales äußeres Ende des Reinigungskopfes 202.

Der Reinigungskopf 202 weist am Reinigungswalzen-Halter 204 im Bereich der Reinigungswalze 18 einen ersten Bereich 212 auf, welcher dem ersten Teil 110 der Reinigungswalze 18 zugeordnet ist. Ferner weist der Reinigungskopf 202 einen zweiten Bereich 214 auf, welcher dem zweiten Teil 112 der Reinigungswalze 18 zugeordnet ist. Der erste Bereich 212 und der zweite Bereich 214 folgen in einer Längsrichtung parallel zur Rotationsachse 68 aufeinander. An dem ersten Bereich 212 ist die erste Stirnseite 208 gebildet und an dem zweiten Bereich 214 ist die zweite Stirnseite 210 gebildet.

Zwischen dem ersten Bereich 212 und dem zweiten Bereich 214 liegt ein mittlerer Bereich 216 an dem Reinigungswalzen-Halter 204.

An dem mittleren Bereich 216 ist eine Welle 218 angeordnet. An dieser Welle 218 sitzt zu der ersten Stirnseite 208 hin drehfest der erste Teil 110 der Reinigungswalze 18, und zu der zweiten Stirnseite 210 hin der zweite Teil 112 der Reinigungswalze 18.

Die Welle 218 bildet ein Antriebselement entsprechend dem Antriebselement 102 wie oben beschrieben.

Über entsprechende Getriebeelemente 220 ist die Welle 218 drehmomentwirksam mit einem Antriebsmotor entsprechend dem Antriebsmotor 78 verbunden. Der Antriebsmotor 78 sitzt an dem Reinigungskopf 202. Die Drehmomentenübertragung von dem Antriebsmotor 78 auf die Reinigungswalze 18 ist grundsätzlich gleich wie oben beschrieben. Für gleiche Elemente werden deshalb gleiche Bezugszeichen verwendet. Insbesondere ist ein Drehzahluntersetzer vorgesehen und eine entsprechende Getriebeeinrichtung 84, welche die Getriebeelemente 220 umfasst. Das Drehmoment auf die rotierbare Reinigungswalze 18 wird von dem Antriebsmotor 78 über den mittleren Bereich 216 des Reinigungskopfes 202 übertragen.

Die Reinigungswalze 18 ist vorzugsweise so ausgebildet, dass sie sich in dem ersten Bereich 212 zu der ersten Stirnseite 208 hin bis zu einem äußeren Ende erstreckt und ebenfalls in dem zweiten Bereich 214 zu der zweiten Stirnseite 210 sich bis zu einem äußeren Ende erstreckt.

An dem ersten Bereich 212 des Reinigungswalzen-Halters 204 ist dem ersten Teil 110 der Reinigungswalze 18 zugeordnet eine erste Saugmündung 222 positioniert.

An dem zweiten Bereich 214 ist dem zweiten Teil 112 der Reinigungswalze 18 zugeordnet eine zweite Saugmündung 224 positioniert. Die erste Saugmündung 222 ist an einem ersten Saugtrichter 226 angeordnet. Die zweite Saugmündung 224 ist an einem zweiten Saugtrichter 228 angeordnet.

Der erste Saugtrichter 226 und der zweite Saugtrichter 228 sind beispielsweise Kunststoffteile, welche an dem Reinigungskopf 202 fixiert sind.

Eine Länge L (vgl. Figur 13) der ersten Saugmündung 222 in einer Richtung parallel zu der Rotationsachse 68 beträgt mindestens 80 % der entsprechenden Länge des ersten Teils 110 der Reinigungswalze 18 und entspricht vorzugsweise im Wesentlichen einer Gesamtlänge des ersten Teils 110 der Reinigungswalze 18 in dieser Längsrichtung.

Entsprechend ist die Länge der zweiten Saugmündung 224 in dieser Längsrichtung in Bezug auf den zweiten Teil 112 der Reinigungswalze 18. Dadurch lässt sich über einen großen Längenbereich des ersten Teils 110 beziehungsweise des zweiten Teils 112 der Reinigungswalze 18 an dem Reinigungskopf 202 eine Absaugewirkung erreichen.

Der erste Saugtrichter 226 mit der ersten Saugmündung 222 dient zur Fluidabsaugung an dem ersten Teil 110 der Reinigungswalze 18. Der zweite Saugtrichter 228 mit der zweiten Saugmündung 224 dient zur Fluidabsaugung an dem zweiten Teil 112 der Reinigungswalze 18.

Die erste Saugmündung 222 und die zweite Saugmündung 224 sind fluidwirksam voneinander getrennt, um ein "Falschluftziehen" der jeweiligen Saugmündung 222 beziehungsweise 224 von der anderen Saugmündung 224 beziehungsweise 222 zumindest zu minimieren.

Bei einem Ausführungsbeispiel ist dazu an dem mittleren Bereich 226 ein Trennelement 230 angeordnet. Das Trennelement 230 sitzt mittig zwischen dem ersten Teil 110 und dem zweiten Teil 112 der Reinigungswalze 18. Es ist insbesondere drehfest an dem Reinigungskopf 202 angeordnet.

Das Trennelement 230 ragt durch einen Spalt 232 zwischen dem ersten Teil 110 und dem zweiten Teil 112 der Reinigungswalze 18 hindurch in einer Richtung quer zur Rotationsachse 68 von einer Aufsetzfläche der Reinigungswalze 18 auf eine zu reinigende Fläche 16 weg.

Vorzugsweise ist das Trennelement 230 so ausgebildet, dass es nicht in einen Spalt der Reinigungswalze 18 an der Aufsetzfläche 234 hineinragt und damit auch nicht in Berührung mit der zu reinigenden Fläche 16 kommen kann.

Der erste Saugtrichter 226 weist einen ersten Anschluss 236 auf. An diesen ist ein erstes Saugrohr 238 angeschlossen. Das erste Saugrohr 238 kann ein starres Rohr sein oder ist zumindest abschnittsweise als flexibles Rohr (Schlauch) ausgebildet.

Der zweite Saugtrichter 228 weist einen zweiten Anschluss 240 auf. An diesen ist ein zweites Saugrohr 242 angeschlossen. Das zweite Saugrohr 242 ist grundsätzlich gleich ausgebildet wie das erste Saugrohr 238.

Der erste Saugtrichter 226 und der zweite Saugtrichter 228 verjüngen sich in ihrer Querschnittsfläche von der entsprechenden ersten Saugmündung 220 zu dem ersten Anschluss 236 hin beziehungsweise von der zweiten Saugmündung 224 zu dem zweiten Anschluss 240 hin. Die Verjüngung erfolgt mindestens in einer Richtung, welche parallel zur Rotationsachse 68 ist.

Eine Verjüngung kann auch in einer Querrichtung dazu erfolgen. (Die Querrichtung ist in Figur 13 senkrecht zur Zeichenebene.)

Bei einem Ausführungsbeispiel (vgl. Figuren 11 und 12) sitzt an dem Reinigungswalzen-Halter 204 beabstandet zu der Reinigungswalze 18 ein Brückenelement 244. An dem Brückenelement 244 sind das erste Saugrohr 238 und das zweite Saugrohr 242 fixiert. An dem Brückenelement 244 ist ein erstes Gegenstück 246 für den ersten Anschluss 236 angeordnet. Entsprechend ist an dem Brückenelement 244 ein zweites Gegenstück 248 für den zweiten Anschluss 240 angeordnet. Über den ersten Anschluss 236 und das erste Gegenstück 246 lässt sich der Saugtrichter 226 fluiddicht ankoppeln und über den zweiten Anschluss 240 des zweiten Saugtrichters 228 und das zweite Gegenstück 248 lässt sich der zweite Saugtrichter 228 fluiddicht ankoppeln.

Es ist vorzugsweise eine Einheit 250 vorgesehen, welche als Ganzes von dem Reinigungswalzen-Halter abnehmbar ist. Die Einheit 250 umfasst eine Blende 252, welche an dem Reinigungswalzen-Halter 204 lösbar fixierbar ist. Die Blende 252 weist entsprechende Anlageflächen an Gegenelemente des Reinigungswalzen-Halters 204 auf.

An der Blende 252 sind der erste Saugtrichter 226 und der zweite Saugtrichter 228 fest positioniert. Bei einer Abnahme der Blende 252 werden der erste Saugtrichter 226 und der zweite Saugtrichter 228 mitabgenommen.

Der erste Anschluss 236 und das erste Gegenstück 246 sowie der zweite Anschluss 240 und das zweite Gegenstück 248 sind in Relation zueinander so ausgebildet, dass eine Aufsetzbarkeit bei einer Fixierung der Blende 252 an dem Reinigungswalzen-Halter 204 mit der Herstellung einer fluiddichten Verbindung möglich ist und entsprechend auch ein Abnehmen mit Lösen dieser Verbindung zwischen dem ersten Anschluss 236 und dem ersten Gegenstück 246 sowie mit dem zweiten Anschluss 240 und dem zweiten Gegenstück 248 möglich ist.

An der Blende 252 ist vorzugsweise auch ein Teil der Befeuchtungseinrichtung 116 wie oben beschrieben angeordnet, so dass dieser Teil mitabgenommen werden kann und auch auf einfache Weise gereinigt werden kann. Insbesondere sind die Anschlussstellen 140, 142 wie oben beschrieben und die Verteilerleitung 138 an der Blende 252 und damit an der Einheit 250 angeordnet. Ferner ist vorzugsweise die Wandung 148 wie oben beschrieben und damit auch die Rinne 154 an der Einheit 250 positioniert.

Die Einheit 250 ermöglicht eine Abnehmbarkeit als Ganzes und damit einen guten Zugang insbesondere für eine Reinigung und beispielsweise auch für einen Austausch der Reinigungswalze 18.

Das erste Saugrohr 238 und das zweite Saugrohr 242 sind parallel zu der Längsrichtung (Verbindungsrichtung) zwischen der ersten Stirnseite 208 und der zweiten Stirnseite 210 des Reinigungskopfes 202 beabstandet zueinander. Zwischen diesen liegt ein (saugrohrfreier) Freiraum.

Das erste Saugrohr 238 und das zweite Saugrohr 242 weisen eine gemeinsame Einhüllendenebene 254 auf.

Bei einem Ausführungsbeispiel liegt eine Projektion des Antriebsmotors 78 auf die Einhüllendenebene 254 mindestens teilweise in dem Freibereich zwischen dem ersten Saugrohr 238 und dem zweiten Saugrohr 242. Dadurch ergibt sich eine platzsparende Ausbildung.

Ferner ist bei einem Ausführungsbeispiel vorgesehen, dass der Antriebsmotor 78 beabstandet zu der Einhüllendenebene 254 ist. Dadurch wird insbesondere durch die Saugrohre 238, 242 eine Schwenkbarkeit um die Schwenkachse 64 nicht behindert.

Das erste Saugrohr 238 und das zweite Saugrohr 242 sind durch ein Sammelrohr 256 verbunden. Das Sammelrohr 256 hat einen gebogenen Bereich 258. An dem gebogenen Bereich 258 sitzt insbesondere mittig bezogen auf das erste Saugrohr 238 und das zweite Saugrohr 242 ein Anschluss 260. In dem Sammelrohr 256 werden die Strömungswege im ersten Saugrohr 238 und im zweiten Saugrohr 242 zusammengeführt, so dass nur ein einziger Anschluss 260, welcher insbesondere im Scheitelbereich des gebogenen Bereichs 258 sitzt, notwendig ist, um die entsprechende Rohreinrichtung aus erstem Saugrohr 238, zweitem Saugrohr 242 und Sammelrohr 256 fluidwirksam an die Saugaggregateinrichtung 32 und dabei insbesondere an die Abscheidereinrichtung 38 anzuschließen.

Die Rohreinrichtung ist dabei so ausgebildet, dass sie eine Schwenkung des Reinigungskopfes 202 um die Schwenkachse 64 erlaubt. Wie oben erwähnt, ist dies beispielsweise dadurch erreicht, dass das erste Saugrohr 238 und das zweite Saugrohr 242 mindestens in einem Teilbereich als flexible Schläuche ausgebildet sind.

Bei einem Ausführungsbeispiel (Figur 14) sind das Sammelrohr 256 und der Anschluss 260 an einem Übergangsbereich 262 von dem Reinigungskopf 202 zu dem Gerätekörper 12 beziehungsweise einem Gehäuse 264 des Gerätekörpers 12 angeordnet.

Es ist auch möglich (Figur 15), dass das Sammelrohr 256 ganz oder abschnittsweise an dem Gerätekörper 12 und insbesondere in einem Gehäuse 264 des Gerätekörpers 12 angeordnet ist. Insbesondere ist der Anschluss 260 vollständig in dem Gehäuse 264 positioniert.

Ansonsten ist der entsprechende Reinigungskopf, welcher in Figur 15 mit 202' bezeichnet ist, gleich ausgebildet wie der Reinigungskopf 202.

Es ist ferner möglich (Figur 16), dass bei einem Reinigungskopf 202', welcher ansonsten gleich ausgebildet ist wie der Reinigungskopf 202, ein Sammelrohr 256' an dem Reinigungskopf 202' angeordnet ist. Ein Anschluss 260' sorgt dann für eine fluidwirksame Verbindbarkeit mit der Saugaggregateinrichtung 32 am Gerätekörper 12. Es ist dann grundsätzlich auch möglich, dass der Anschluss 260' ebenfalls an dem Reinigungskopf 202" angeordnet ist und dann ein entsprechendes Rohr von dem Anschluss 202" zu dem Gerätekörper 12 führt.

Es ist auch möglich, wie in Figur 17 angedeutet, dass dem ersten Bereich 212 eine Mehrzahl von ersten Saugmündungen 266a, 266b zugeordnet ist, und dem zweiten Bereich 214 eine Mehrzahl von zweiten Saugmündungen 268a, 268b zugeordnet sind.

Entsprechend sind an dem ersten Bereich 212 mehrere Saugtrichter 270a, 270b angeordnet, wobei der Saugtrichter 270a die Saugmündung 266a und der Saugtrichter 270b die Saugmündung 266b aufweist.

Entsprechend sind an dem zweiten Bereich 214 Saugtrichter 272a, 272b angeordnet, wobei der Saugtrichter 272a die Saugmündung 268a und der Saugtrichter 272b die Saugmündung 268b aufweist.

Die ersten Saugmündungen 266a, 266b sind durch eine Wandung zwischen den Saugtrichtern 270a, 270b voneinander getrennt. Die Wandung kann dabei für die Saugtrichter 270a, 270b gemeinsam sein oder jeder dieser Saugtrichter 270a, 270b kann dem anderen Saugtrichter zugewandt eine eigene Wandung aufweisen. Entsprechend kann die Ausbildung der Saugtrichter 272a, 272b sein.

Es ist wiederum wie oben beschrieben ein erstes Saugrohr 238 und ein zweites Saugrohr 242 vorgesehen. (Für gleiche Elemente werden gleiche Bezugszeichen verwendet.) Diesen ist entsprechend ein erster Anschluss 236 und ein zweiter Anschluss 240 zugeordnet. Die Saugtrichter 270a, 270b münden in den ersten Anschluss 236. Die Saugtrichter 272a, 272b münden in den zweiten Anschluss 240.

Ansonsten ist der entsprechende Reinigungskopf gleich ausgebildet wie oben beschrieben.

Wenn den Teilen 110, 112 der Reinigungswalze 18 erste Saugmündungen 222 beziehungsweise 266a, 266b und zweite Saugmündungen 224 beziehungsweise 268a, 268b zugeordnet sind, dann lässt sich über eine große Länge und im Wesentlichen über die gesamte Länge der Reinigungswalze 18, welche einen Besatz 56 aufweist, eine Absaugewirkung für Fluid erreichen. Es wird dabei ein Falschluftziehen weitgehend vermieden.

Die Reinigungswalze 18 lässt sich dabei so ausbilden und positionieren, dass sie bis zu den Stirnseiten 208, 210 reicht. Dadurch lässt sich bei einem Betrieb der Flächen-Reinigungsmaschine 10 eine randnahe Reinigung erreichen.

Der Reinigungskopf 202 beziehungsweise 202' beziehungsweise 202" ist bezüglich der Saugstromführung vorzugsweise spiegelsymmetrisch zu einer Mittelebene ausgebildet, welche quer zu der Rotationsachse 68 an dem mittleren Bereich 216 liegt.

Die erfindungsgemäße Flächen-Reinigungsmaschine 10 funktioniert wie folgt:
Für einen Reinigungsbetrieb ist die Flächen-Reinigungsmaschine 10 über die Reinigungswalze 18 auf der zu reinigenden Fläche 16 aufgestützt. Ein Bediener steht auf der zu reinigenden Fläche 16 hinter der Flächen-Reinigungsmaschine 10 und hält diese beispielsweise einhändig an dem Griff 24.

Der Bediener kann einen Vorwärtsschub in der Vorwärtsrichtung 164 durchführen.

Bei einem Reinigungsbetrieb erzeugt das Sauggebläse 34 einen Saugstrom, welcher in dem Saugkanal 44 und damit in den Bereichen 46, 50 und 52 einen Unterdruck gegenüber dem Außenraum 128 bewirkt.

Der Antriebsmotor 78 erzeugt ein Drehmoment, welches über die Getriebeeinrichtung 84 auf die Reinigungswalze 18 übertragen wird. Diese wird rotierend angetrieben. Sie wird insbesondere im Gegenuhrzeigersinn (in Figur 1 angedeutet durch das Bezugszeichen 166) rotierend angetrieben.

Es ist insbesondere vorgesehen, dass die Reinigungswalze 18 mit einer Umfangsgeschwindigkeit im Bereich zwischen 0,9 m/s und 1,2 m/s und insbesondere mit einer Umfangsgeschwindigkeit größer 0,92 m/s und insbesondere kleiner als 1,15 m/s angetrieben wird.

Sie wird beispielsweise mit einer Umfangsgeschwindigkeit im Bereich zwischen 0,95 m/s und 1,05 m/s angetrieben. Beispielsweise wird sie mit einer Umfangsgeschwindigkeit von ca. 1 m/s angetrieben.

Grundsätzlich kann es vorgesehen sein, dass die Umfangsgeschwindigkeit durch einen Bediener einstellbar ist. Bei einer konstruktiv einfachen Ausführungsform legt die Antriebseinrichtung 76 die Umfangsgeschwindigkeit fest.

Die Reinigungswalze 18 weist einen Besatz 56 auf, welcher zusammendrückbar ist. Der Besatz 56 ist insbesondere aus einem textilen Material hergestellt.

Die Umfangsgeschwindigkeit wie oben erwähnt bezieht sich dann nicht auf einen maximalen Durchmesser der Reinigungswalze 18, sondern auf einen Durchmesser, wenn der Besatz 56 beispielsweise über die Gewichtskraft der Flächen-Reinigungsmaschine 10 zusammengedrückt ist.

Eine zu niedrige Umfangsgeschwindigkeit bewirkt ein reines Abrollen der Flächen-Reinigungsmaschine auf der zu reinigenden Fläche 16 ohne ausreichenden Reinigungseffekt. Eine zu große Umfangsgeschwindigkeit bewirkt ein Spritzen von Reinigungsflüssigkeit.

Die genannten Umfangsgeschwindigkeiten sind insbesondere ausgelegt auf eine Arbeitsgeschwindigkeit (Vorwärtsgeschwindigkeit) des Bedieners von ca. 0,9 m/s.

Durch die Befeuchtungseinrichtung 116 wird die Reinigungswalze 18 mit Reinigungsmittel aus der Tankeinrichtung 42 befeuchtet. Diese Flüssigkeitsbeaufschlagung ist dabei pumpenfrei und insbesondere magnetventilfrei. Durch Schwerkraftwirkung strömt Reinigungsflüssigkeit aus der Tankeinrichtung 42 zu dem oder den Sammelräumen 132. (Bei einer Ausführungsform, bei der die Tankeinrichtung am Reinigungskopf sitzt, kann die Tankeinrichtung selber einen Sammelraum bilden.)

Bei einer Unterdruckbeaufschlagung an dem Saugkanal 44 mit den Bereichen 50, 52 sorgt die druckwirksame Verbindung zu dem oder den druckgesteuerten Schaltern 118 für eine Öffnung des oder der Fluidwege 146. Es kann sich dann Reinigungsflüssigkeit in dem Verteiler 152 ansammeln und von dort die Reinigungswalze 18 beaufschlagen. Es ist dabei für eine gleichmäßige Beaufschlagung über im Wesentlichen die gesamte Länge der Reinigungswalze 18 längs der Längsachse 70 gesorgt.

Durch Kapillarwirkung mittels einem oder mehreren Spaltkanälen 162 kann die gleichmäßige Verteilung unterstützt werden.

Durch (manuelle) Sperrung des Sperrventils 139 ist ein Reinigungsbetrieb ohne Flüssigkeitsbeaufschlagung ("Saugbetrieb") möglich.

Ein Bediener kann durch Vorgabe der Winkelstellung 160 einstellen, ob aus dem Verteiler 152 Reinigungsflüssigkeit zu der Reinigungswalze 18 strömt oder nicht. Diese Einstellung ist schwerkraftgesteuert, je nach dem, ob die Auslassöffnungseinrichtung 156 bezogen auf die Schwerkraftrichtung oberhalb oder unterhalb der Rinne 154 positioniert ist, wobei gegebenenfalls Kapillarkräfte über den Spaltkanal 162 und ein Unterdruckeffekt durch Anliegen von Fasern des Besatzes 56 an der Auslassöffnungseinrichtung 156 vorliegen.

Durch Reinigungsflüssigkeit wird Schmutz an der zu reinigenden Fläche 16 aufgeweicht und kann dann über die Reinigungswalze 18 mitgenommen werden.

Über die Saugmündungen 222, 224 beziehungsweise 266a, 266b, 268a, 268b erfolgt eine Absaugung mittels des hergestellten Saugstroms. An der Abscheidereinrichtung 38 erfolgt eine Trennung in feste Schmutzpartikel und Flüssigkeit. Schmutzflüssigkeit wird in der Tankeinrichtung 40 gesammelt.

Es sind für den ersten Teil 110 und den zweiten Teil 112 der Reinigungswalze 18 getrennte erste Saugmündungen 222 beziehungsweise 266a, 266b und zweite Saugmündungen 224 beziehungsweise 268a, 268b vorgesehen. Es ist dadurch möglich, einen mittigen Antrieb für die Rotationsbewegung der Reinigungswalze 18 bereitzustellen, das heißt ein Drehmoment kann wirksam über den mittleren Bereich 216 des Reinigungswalzen-Halters 204 eingekoppelt werden. Die Absaugung für den ersten Bereich 212 und den zweiten Bereich 214 erfolgt über getrennte Saugmündungen 222 beziehungsweise 224 (oder entsprechend 266a, 266b beziehungsweise 268a, 268b). Dadurch kann beidseitig randnah gereinigt werden.

Durch diese Anordnung ist eine Saugkanaleinrichtung zweiteilig ausgebildet über das erste Saugrohr 238 und das zweite Saugrohr 242. Das erste Saugrohr 238 ist dem ersten Bereich 212 zugeordnet und das zweite Saugrohr 242 dem zweiten Bereich 214.

Durch die Trennung zwischen einer oder mehreren ersten Saugmündungen 222 und einer oder mehreren zweiten Saugmündungen 224 muss nicht über den mittleren Bereich 216 abgesaugt werden. Dadurch wird weitgehend vermieden, dass Falschluft gezogen wird. Dadurch wird ein optimiertes Absaugeergebnis erzielt. Ferner lässt sich die Saugaggregateinrichtung 32 mit verringerten Leistungsanforderungen ausbilden. Weiterhin wird ein verbessertes Abscheideergebnis erzielt.

Durch das erste Saugrohr 238 und das zweite Saugrohr 242 lässt sich Fluid seitlich an dem Antriebsmotor 78 vorbeiführen. Das Sammelrohr 256 beziehungsweise 256' sorgt dann für eine gesammelte Fluidabführung zu der Saugaggregateinrichtung 32 hin.

Durch das Gelenk 62 lässt sich beispielsweise auch eine maschinelle Eckenreinigung oder Randreinigung durchführen. Der Gerätekörper 12 ist relativ zu dem Reinigungskopf 14 um die Schwenkachse 64 in dem Schwenkbereich schwenkbar.

Der relativ schwere Antriebsmotor 78 ist bezogen auf einen Normalbetriebsmodus weit unten in der Nähe zu dem Reinigungskopf 14 angeordnet und platzsparend mindestens teilweise an dem Gelenk 62 positioniert. Er lässt sich dabei mindestens teilweise außerhalb des Reinigungskopfes 14 (beabstandet zu der Reinigungswalze 18) positionieren.

Über das Kehrelement 98 ist Grobschmutz kehrbar, welcher dann durch die Reinigungswalze 18 mitnehmbar ist.

### Bezugszeichenliste

- 10: Flächen-Reinigungsmaschine
- 12: Gerätekörper
- 14: Reinigungskopf
- 16: Zu reinigende Fläche
- 18: Reinigungswalze
- 20: Längsachse
- 22: Stab
- 24: Griff
- 26: Schalter
- 28: Gehäuse
- 30: Hakeneinrichtung
- 32: Saugaggregateinrichtung
- 34: Sauggebläse
- 36: Motor
- 38: Abscheidereinrichtung
- 40: Tankeinrichtung für Schmutzflüssigkeit
- 42: Tankeinrichtung für Reinigungsflüssigkeit
- 44: Saugkanal
- 46: Erster Bereich
- 48: Abzweigung
- 50: Zweiter Bereich
- 52: Dritter Bereich
- 54: Saugmündung
- 56: Besatz
- 58: Erste Mündungswandung
- 60: Zweite Mündungswandung
- 62: Gelenk
- 64: Schwenkachse
- 66: Spitzer Winkel
- 68: Rotationsachse
- 70: Längsachse
- 72: Innenhülse
- 74: Außenhülse
- 76: Antriebseinrichtung
- 78: Antriebsmotor
- 80: Motorwelle
- 82: Antriebsachse
- 84: Getriebeeinrichtung
- 86: Drehzahluntersetzer
- 88: Winkelgetriebe
- 90: Erste Stirnseite
- 92: Zweite Stirnseite
- 94: Gehäuse
- 96: Reinigungswalzen-Halter
- 98: Kehrelement
- 100: Mittlerer Bereich
- 102: Antriebselement
- 104: Riemen
- 106: Erster Stift
- 108: Zweiter Stift
- 110: Erster Teil
- 112: Zweiter Teil
- 114: Spalt
- 116: Befeuchtungseinrichtung
- 118: druckgesteuerter Schalter
- 120: Doppelpfeil
- 122: Membran
- 124: Sperrelement
- 126: Erste Fläche
- 128: Außenraum
- 130: Zweite Fläche
- 132: Sammelraum
- 134: Leitung
- 136: Anschluss
- 138: Verteilerleitung
- 139: Sperrventil
- 140: Erste Anschlussstelle
- 142: Zweite Anschlussstelle
- 144: Raum
- 146: Fluidweg
- 148: Wandung
- 150: Anlagefläche
- 152: Verteiler
- 154: Rinne
- 156: Auslassöffnungseinrichtung
- 158: Abgabeöffnung
- 160: Winkelstellung
- 162: Spaltkanal
- 164: Vorwärtsrichtung
- 166: Gegenuhrzeigersinn
- 202: Reinigungskopf
- 202': Reinigungskopf
- 202": Reinigungskopf
- 204: Reinigungswalzen-Halter
- 206: Haltekörper
- 208: Erste Stirnseite
- 210: Zweite Stirnseite
- 212: Erster Bereich
- 214: Zweiter Bereich
- 216: Mittlerer Bereich
- 218: Welle
- 220: Getriebeelement
- 222: Erste Saugmündung
- 224: Zweite Saugmündung
- 226: Erster Saugtrichter
- 228: Zweiter Saugtrichter
- 230: Trennelement
- 232: Spalt
- 234: Aufsetzfläche
- 236: Erster Anschluss
- 238: Erstes Saugrohr
- 240: Zweiter Anschluss
- 242: Zweites Saugrohr
- 244: Brückenelement
- 246: Erstes Gegenstück
- 248: Zweites Gegenstück
- 250: Einheit
- 252: Blende
- 254: Einhüllendenebene
- 256: Sammelrohr
- 256': Sammelrohr
- 258: Gebogener Bereich
- 260: Anschluss
- 260': Anschluss
- 262: Übergangsbereich
- 264: Gehäuse
- 266a: Erste Saugmündung
- 266b: Erste Saugmündung
- 268a: Zweite Saugmündung
- 268b: Zweite Saugmündung
- 270a: Saugtrichter
- 270b: Saugtrichter
- 272a: Saugtrichter
- 272b: Saugtrichter

## Patentansprüche

1. Flächen-Reinigungsmaschine, umfassend einen Gerätekörper (12), an welchem eine Saugaggregateinrichtung (32) angeordnet ist, einen Reinigungskopf (202; 202'; 202"), an welchem mindestens eine Reinigungswalze (18) angeordnet ist, und eine Antriebseinrichtung (76) zum rotierenden Antrieb der mindestens einen Reinigungswalze (18), wobei der Reinigungskopf (202; 202'; 202") zwischen einer ersten Stirnseite (208) und einer gegenüberliegenden zweiten Stirnseite (210) einen ersten Bereich (212), einen zweiten Bereich (214) und einen zwischen dem ersten Bereich (210) und dem zweiten Bereich (214) liegenden mittleren Bereich (216) aufweist, und wobei an dem ersten Bereich (210) der mindestens einen Reinigungswalze (18) zugeordnet mindestens eine erste Saugmündung (222; 266a, 266b) positioniert ist und an dem zweiten Bereich (214) der mindestens einen Reinigungswalze (18) zugeordnet mindestens eine zweite Saugmündung (224; 268a, 268b) positioniert ist, wobei die mindestens eine erste Saugmündung (222; 266a, 266b) und die mindestens eine zweite Saugmündung (224; 268a, 268b) fluidwirksam mit der Saugaggregateinrichtung (32) verbunden sind, **dadurch gekennzeichnet, dass** die mindestens eine Reinigungswalze (18) zweiteilig ausgebildet ist, mit einem ersten Teil (110), welcher an dem ersten Bereich (212) positioniert ist, und einem zweiten Teil (112), welcher an dem zweiten Bereich (214) positioniert ist, dass die mindestens eine erste Saugmündung (222; 266a, 266b) oder eine Anordnung von mehreren ersten Saugmündungen eine Länge (L) parallel zu einer Rotationsachse (68) der mindestens einen Reinigungswalze (18) aufweist, welche mindestens 80 % einer entsprechenden Länge des ersten Teils (110) der mindestens einen Reinigungswalze (18) aufweist und/oder dass die mindestens eine zweite Saugmündung (224) oder eine Anordnung von mehreren zweiten Saugmündungen (268a, 268b) eine Länge parallel zu einer Rotationsachse (68) der mindestens einen Reinigungswalze (18) aufweist, welche mindestens 80 % einer entsprechenden Länge des zweiten Teils (112) der mindestens einen Reinigungswalze (18) aufweist.

2. Flächen-Reinigungsmaschine nach Anspruch 1, **dadurch gekennzeichnet, dass** eine Verbindungsrichtung zwischen der ersten Stirnseite (208) und der zweiten Stirnseite (210) parallel zu einer Rotationsachse (68) der mindestens einen Reinigungswalze (18) ist.

3. Flächen-Reinigungsmaschine nach Anspruch 1 oder 2, **dadurch gekennzeichnet, dass** an dem mittleren Bereich (216) ein Antriebselement und/oder eine Welle (218) angeordnet ist, welches oder welche drehmomentwirksam mit der Antriebseinrichtung (76) verbunden ist.

4. Flächen-Reinigungsmaschine nach einem der vorangehenden Ansprüche, **dadurch gekennzeichnet, dass** der erste Teil (110) und der zweite Teil (112) an einer Welle (218) sitzen, welche an dem mittleren Bereich (216) positioniert ist, dass die Länge (L) insbesondere im Wesentlichen der Länge des ersten Teils (110) und des zweiten Teils (112) entspricht.

5. Flächen-Reinigungsmaschine nach einem der vorangehenden Ansprüche, **dadurch gekennzeichnet, dass** die mindestens eine erste Saugmündung (222; 266a, 266b) und die mindestens eine zweite Saugmündung (224; 268a, 268b) fluidwirksam voneinander getrennt sind, und insbesondere, dass an dem mittleren Bereich ein Trennelement (230) zur fluidwirksamen Trennung der mindestens einen ersten Saugmündung (222; 266a, 266b) und der mindestens einen zweiten Saugmündung (224; 268a, 268b) angeordnet ist.

6. Flächen-Reinigungsmaschine nach einem der vorangehenden Ansprüche, **dadurch gekennzeichnet, dass** an dem Reinigungskopf (202; 202'; 202") mindestens ein erster Saugtrichter (226; 270a, 270b) angeordnet ist, welcher die mindestens eine erste Saugmündung (222; 266a, 266b) aufweist, und mindestens ein zweiter Saugtrichter (228; 272a, 272b) angeordnet ist, welcher die mindestens eine zweite Saugmündung (224; 268a, 268b) aufweist, und insbesondere, dass an den mindestens einen ersten Saugtrichter (226; 270a, 270b) mindestens ein erstes Saugrohr (238) angeschlossen ist und an den mindestens einen zweiten Saugtrichter (228; 272a, 272b) mindestens ein zweites Saugrohr (242) angeschlossen ist, und insbesondere, dass das mindestens eine erste Saugrohr (238) und/oder das mindestens eine zweite Saugrohr (242) mindestens abschnittsweise als Schlauch ausgebildet sind, und insbesondere, dass das mindestens eine erste Saugrohr (238) und das mindestsens eine zweite Saugrohr (242) in einer Richtung parallel zu einer Rotationsachse (68) der mindestens einen Reinigungswalze (18) beabstandet zueinander sind, und insbesondere, dass eine Projektion eines Antriebsmotors (78) der Antriebseinrichtung (76) auf eine Einhüllendenebene (254) des mindestens einen ersten Saugrohrs (238) und des mindestens einen zweiten Saugrohrs (242) mindestens teilweise in einem Freibereich zwischen dem mindestens einen ersten Saugrohr (238) und dem mindestens einen zweiten Saugrohr (242) liegt, und insbesondere, dass der Antriebsmotor (78) beabstandet zu der Einhüllendenebene (254) positioniert ist.

7. Flächen-Reinigungsmaschine nach einem der vorangehenden Ansprüche, **gekennzeichnet durch** ein Sammelrohr (256; 256'), welches einen Anschluss (260; 260') zur fluidwirksamen Verbindung mit der Saugaggregateinrichtung (32) aufweist, und welches mit dem mindestens einen ersten Saugrohr (238) und dem mindestens einen zweiten Saugrohr (242) verbunden ist, und insbesondere, dass das Sammelrohr (256; 256') einen gebogenen Bereich (258) aufweist, an welchem der Anschluss (260; 260') angeordnet ist, und insbesondere, dass das Sammelrohr (256; 256') mindestens teilweise und/oder der Anschluss (260; 260') an dem Gerätekörper (12) oder einem Gehäuse (264) des Gerätekörpers (12) positioniert ist, oder an dem Reinigungskopf (202") positioniert ist oder an einem Übergang (262) von dem Reinigungskopf (202) zu dem Gerätekörper (12) positioniert ist.

8. Flächen-Reinigungsmaschine nach einem der vorangehenden Ansprüche, **gekennzeichnet durch** eine Befeuchtungseinrichtung (116) für eine Befeuchtung der mindestens einen Reinigungswalze (18), und insbesondere, dass die Befeuchtungseinrichtung (116) mindestens eine Düse (156) aufweist, welche an dem Reinigungskopf (202) angeordnet ist.

9. Flächen-Reinigungsmaschine nach einem der vorangehenden Ansprüche, **gekennzeichnet durch** eine Einheit (250), welche mindestens einen ersten Saugtrichter (226; 270a, 270b) mit der mindestens einen ersten Saugmündung (222; 266a, 266b) und mindestens einen zweiten Saugtrichter (228; 272a, 272b) mit der mindestens einen zweiten Saugmündung (224; 268a, 268b) aufweist, wobei die Einheit (250) als Ganzes lösbar an dem Reinigungskopf (202) fixierbar ist, und insbesondere, dass die Einheit (250) eine Blende (252) aufweist, welche einen Abschnitt an dem Reinigungskopf (202) abdeckt, und insbesondere, dass an der Einheit (250) ein Teil einer Befeuchtungseinrichtung (116) angeordnet ist und insbesondere an der Einheit (250) eine oder mehrere Düsen (156) angeordnet sind und insbesondere eine oder mehrere Leitungen (138) zu der mindestens einen Düse (156) angeordnet sind.

10. Flächen-Reinigungsmaschine nach einem der vorangehenden Ansprüche, **dadurch gekennzeichnet, dass** eine Antriebsachse (82) eines Antriebsmotors (78) der Antriebseinrichtung (76) und eine Rotationsachse (68) der mindestens einen Reinigungswalze (18) quer und insbesondere senkrecht zueinander orientiert sind, und insbesondere, dass die Antriebseinrichtung (76) eine Getriebeeinrichtung (84) zur Drehmomentenübertragung auf die mindestens eine Reinigungswalze (18) umfasst.

11. Flächen-Reinigungsmaschine nach einem der vorangehenden Ansprüche, **dadurch gekennzeichnet, dass** der Reinigungskopf (14) über ein Gelenk (62) um eine Schwenkachse (64) schwenkbar an dem Gerätekörper (12) sitzt, und insbesondere, dass die Schwenkachse (64) quer zu einer Längsachse (20) des Gerätekörpers (12) orientiert ist und insbesondere in einem spitzen Winkel (66) zu der Längsachse (20) orientiert ist, und insbesondere, dass der Antriebsmotor (78) der Antriebseinrichtung (76) mindestens teilweise an dem Gelenk (62) positioniert ist, und insbesondere, dass eine Antriebsachse (82) des Antriebsmotors (78) mindestens näherungsweise parallel oder koaxial zu der Schwenkachse (64) liegt, und insbesondere, dass der Reinigungskopf (14) um den Antriebsmotor (78) drehbar gelagert ist, und insbesondere, dass das Gelenk (62) eine Innenhülse (72) aufweist, in welcher mindestens teilweise der Antriebsmotor (78) positioniert ist, und eine Außenhülse (74) aufweist, welche auf der Innenhülse (72) sitzt und an dieser schwenkbar gelagert ist.

12. Flächen-Reinigungsmaschine nach einem der vorangehenden Ansprüche, **dadurch gekennzeichnet, dass** an dem Gerätekörper (12) eine Aufnahmeeinrichtung für Schmutz und/oder eine Tankeinrichtung (40) für Schmutzflüssigkeit angeordnet ist, und/oder dass an dem Gerätekörper (12) eine Tankeinrichtung (42) für Reinigungsflüssigkeit angeordnet ist.

13. Flächen-Reinigungsmaschine nach einem der vorangehenden Ansprüche, **dadurch gekennzeichnet, dass** an dem Gerätekörper (12) eine Abscheidereinrichtung (38) angeordnet ist, welche der Saugaggregateinrichtung (32) zugeordnet ist.

14. Flächen-Reinigungsmaschine nach einem der vorangehenden Ansprüche, **dadurch gekennzeichnet, dass** in einem Reinigungsbetrieb die Flächen-Reinigungsmaschine nur über eine Reinigungswalze (18) an einer zu reinigenden Fläche (16) abgestützt ist.

## Claims

1. Surface-cleaning machine, comprising an appliance body (12) on which a suction apparatus device (32) is arranged, a cleaning head (202; 202'; 202") on which at least one cleaning roller (18) is arranged, and a drive device (76) for driving the at least one cleaning roller (18) in rotation; wherein the cleaning head (202; 202'; 202") has, between a first face side (208) and an oppositely situated second face side (210), a first region (212), a second region (214) and a central region (216) situated between the first region (210) and the second region (214), and wherein at least one first suction mouth (222; 266a, 266b) is positioned at the first region (210) so as to be associated with the at least one cleaning roller (18) and at least one second suction mouth (224; 268a, 268b) is positioned at the second region (214) so as to be associated with the at least one cleaning roller (18), wherein the at least one first suction mouth (222; 266a, 266b) and the at least one second suction mouth (224; 268a, 268b) are fluidically connected to the suction apparatus device (32), **characterized in that** the at least one cleaning roller (18) is of two-part form, having a first part (110) which is positioned at the first region (212) and having a second part (112) which is positioned at the second region (214), and **in that** the at least one first suction mouth (222; 266a, 266b) or an arrangement of multiple first suction mouths has a length (L) parallel to an axis of rotation (68) of the at least one cleaning roller (18) which amounts to at least 80 % of a corresponding length of the first part (110) of the at least one cleaning roller (18), and/or **in that** the at least one second suction mouth (224) or an arrangement of multiple second suction mouths (268a, 268b) has a length parallel to an axis of rotation (68) of the at least one cleaning roller (18) which amounts to at least 80 % of a corresponding length of the second part (112) of the at least one cleaning roller (18).

2. Surface-cleaning machine as claimed in claim 1, **characterized in that** a connecting direction between the first face side (208) and the second face side (210) is parallel to an axis of rotation (68) of the at least one cleaning roller (18).

3. Surface-cleaning machine as claimed in claim 1 or 2, **characterized in that**, at the central region (216), there is arranged a drive element and/or a shaft (218), which drive element or shaft is connected in terms of torque transmission to the drive device (76).

4. Surface-cleaning machine as claimed in any one of the preceding claims, **characterized in that** the first part (110) and the second part (112) are seated on a shaft (218) which is positioned at the central region (216), and **in that** the length (L) in particular substantially corresponds to the length of the first part (110) and the second part (112).

5. Surface-cleaning machine as claimed in any one of the preceding claims, **characterized in that** the at least one first suction mouth (222; 266a, 266b) and the at least one second suction mouth (224; 268a, 268b) are fluidically separated from one another, and in particular in that a separating element (230) for fluidically separating the at least one first suction mouth (222; 266a, 266b) and the at least one second second suction mouth (224; 268a, 268b) is arranged at the central region.

6. Surface-cleaning machine as claimed in any one of the preceding claims, **characterized in that**, on the cleaning head (202; 202'; 202") there is arranged at least one first suction funnel (226; 270a, 270b) which has the at least one first suction mouth (222; 266a, 266b), and at least one second suction funnel (228; 272a, 272b) which has the at least one second suction mouth (224; 268a, 268b), and in particular **in that** at least one first suction pipe (238) is connected to the at least one first suction funnel (226; 270a, 270b) and at least one second suction pipe (242) is connected to the at least one second suction funnel (228; 272a, 272b), and in particular **in that** the at least one first suction pipe (238) and/or the at least one second suction pipe (242) are formed, at least in sections, as hoses, and in particular **in that** the at least one first suction pipe (238) and the at least one second suction pipe (242) are arranged spaced apart from one another in a direction parallel to an axis of rotation (68) of the at least one cleaning roller (18), and in particular **in that** a projection of a drive motor (78) of the drive device (76) onto an envelope plane (254) of the at least one first suction pipe (238) and of the at least one second suction pipe (242) lies at least partially in a free region between the at least one first suction pipe (238) and the at least one second suction pipe (242), and in particular **in that** the drive motor (78) is positioned spaced apart from the envelope plane (254).

7. Surface-cleaning machine as claimed in any one of the preceding claims, **characterized by** a manifold pipe (256; 256') which has a connection (260; 260') for the fluidic connection to the suction apparatus device (32) and which is connected to the at least one first suction pipe (238) and to the at least one second suction pipe (242), and in particular in that the manifold pipe (256; 256') has a curved region (258) on which the connection (260; 260') is arranged, and in particular in that the manifold pipe (256; 256'), at least partially, and/or the connection (260; 260') is positioned on the appliance body (12) or on a housing (264) of the appliance body (12) or is positioned on the cleaning head (202") or at a transition (262) from the cleaning head (202) to the appliance body (12).

8. Surface-cleaning machine as claimed in any one of the preceding claims, **characterized by** a wetting device (116) for moistening the at least one cleaning roller (118), and in particular **characterized in that** the wetting device (116) has at least one nozzle (156) which is arranged on the cleaning head (202).

9. Surface-cleaning machine as claimed in any one of the preceding claims, **characterized by** a unit (250) which has at least one first suction funnel (226; 270a, 270) with the at least one first suction mouth (222; 266a, 266b) and at least one second suction funnel (228; 272a, 272b) with the at least one second suction mouth (224; 268a, 268b), wherein the unit (250) as a whole is detachably fixable to the cleaning head (202), and in particular in that the unit (250) has a cover panel (252) which covers a section on the cleaning head (202), and in particular in that a part of a wetting device (116) is arranged on the unit (250), and in particular in that one or more nozzles (156) are arranged on the unit (250), and in particular in that one or more lines (138) to the at least one nozzle (156) are arranged on the unit (250).

10. Surface-cleaning machine as claimed in any one of the preceding claims, **characterized in that** a drive axis (82) of a drive motor (78) of the drive device (76) and an axis of rotation (68) of the at least one cleaning roller (18) are oriented transversely and in particular perpendicularly with respect to one another, and in particular **in that** the drive device (76) comprises a transmission device (84) for the transmission of torque to the at least one cleaning roller (18).

11. Surface-cleaning machine as claimed in any one of the preceding claims, **characterized in that** the cleaning head (14) is seated by means of a joint (62), so as to be pivotable about a pivot axis (64), on the appliance body (12), and in particular **in that** the pivot axis (64) is oriented transversely with respect to a longitudinal axis (20) of the appliance body (12), and in particular is oriented at an acute angle (66) with respect to the longitudinal axis (20), and in particular **in that** the drive motor (78) of the drive device (76) is positioned at least partially on the joint (62), an in particular **in that** a drive axis (82) of the drive motor (78) lies at least approximately parallel or coaxially with respect to the pivot axis (64), and in particular **in that** the cleaning head (14) is mounted so as to be rotatable about the drive motor (78), and in particular **in that** the joint (62) has an inner sleeve (72) in which the drive motor (78) is at least partially positioned, and an outer sleeve (74) which is seated on the inner sleeve (82) and which is mounted pivotably thereon.

12. Surface-cleaning machine as claimed in any one of the preceding claims, **characterized in that** a receiving device for dirt and/or a reservoir device (40) for dirty liquid is arranged on the appliance body (12), and/or **in that** a reservoir device (42) for cleaning liquid is arranged on the appliance body (12).

13. Surface-cleaning machine as claimed in any one of the preceding claims, wherein a separation device (38) which is associated with the suction apparatus device (32) is arranged on the appliance body (12).

14. Surface-cleaning machine as claimed in any one of the preceding claims, **characterized in that**, during a cleaning operation, the surface-cleaning machine is supported on a surface (16) for cleaning only by way of a cleaning roller (18).

## Revendications

1. Machine de nettoyage de surfaces, comprenant un corps d'appareil (12) sur lequel est agencé un dispositif d'unité d'aspiration (32), une tête de nettoyage (202 ; 202'; 202") sur laquelle est agencé au moins un rouleau de nettoyage (18), et un dispositif d'entraînement (76) pour entraîner en rotation le au moins un rouleau de nettoyage (18), dans laquelle la tête de nettoyage (202 ; 202' ; 202") présente, entre une première face frontale (208) et une seconde face frontale opposée (210), une première zone (212), une seconde zone (214) et une zone médiane (216) située entre la première zone (210) et la seconde zone (214), et dans laquelle au moins une première bouche d'aspiration (222 ; 266a, 266b) associée au au moins un rouleau de nettoyage (18) est positionnée au niveau de la première zone (210), et au moins une seconde bouche d'aspiration (224 ; 268a, 268b) associée au au moins un rouleau de nettoyage (18) est positionnée au niveau de la seconde zone (214), dans laquelle la au moins une première bouche d'aspiration (222 ; 266a, 266b) et la au moins une seconde bouche d'aspiration (224 ; 268a, 268b) sont reliées de manière fluidique au dispositif d'unité d'aspiration (32), **caractérisée en ce que** le au moins un rouleau de nettoyage (18) est réalisé en deux parties, avec une première partie (110) qui est positionnée au niveau de la première zone (212), et une seconde partie (112) qui est positionnée au niveau de la seconde zone (214), **en ce que** la au moins une première bouche d'aspiration (222 ; 266a, 266b) ou un agencement de plusieurs premières bouches d'aspiration présente une longueur (L) parallèle à un axe de rotation (68) du au moins un rouleau de nettoyage (18) qui présente au moins 80 % d'une longueur correspondante de la première partie (110) du au moins un rouleau de nettoyage (18) et/ou **en ce que** la au moins une seconde bouche d'aspiration (224) ou un agencement de plusieurs secondes bouches d'aspiration (268a, 268b) présente une longueur parallèle à un axe de rotation (68) du au moins un rouleau de nettoyage (18) qui présente au moins 80 % d'une longueur correspondante de la seconde partie (112) du au moins un rouleau de nettoyage (18) .

2. Machine de nettoyage de surfaces selon la revendication 1, **caractérisée en ce qu'**une direction de liaison entre la première face frontale (208) et la seconde face frontale (210) est parallèle à un axe de rotation (68) du au moins un rouleau de nettoyage (18).

3. Machine de nettoyage de surfaces selon la revendication 1 ou 2, **caractérisée en ce qu'**un élément d'entraînement et/ou un arbre (218) est agencé au niveau de la zone médiane (216), qui est relié au dispositif d'entraînement (76) de manière à assurer un couple de rotation.

4. Machine de nettoyage de surfaces selon l'une quelconque des revendications précédentes, **caractérisée en ce que** la première partie (110) et la seconde partie (112) sont montées sur un arbre (218) qui est positionné au niveau de la zone médiane (216), qui correspond en particulier sensiblement à la longueur de la première partie (110) et de la seconde partie (112).

5. Machine de nettoyage de surfaces selon l'une quelconque des revendications précédentes, **caractérisée en ce que** la au moins une première bouche d'aspiration (222 ; 266a, 266b) et la au moins une seconde bouche d'aspiration (224 ; 268a, 268b) sont séparées l'une de l'autre de manière fluidique, et en particulier **en ce qu'**un élément de séparation (230) est agencé au niveau de la zone médiane pour une séparation fluidique de la au moins une première bouche d'aspiration (222 ; 266a, 266b) et de la au moins une seconde bouche d'aspiration (224 ; 268a, 268b).

6. Machine de nettoyage de surfaces selon l'une quelconque des revendications précédentes, **caractérisée en ce qu'**au moins un premier entonnoir d'aspiration (226 ; 270a, 270b), qui présente la au moins une première bouche d'aspiration (222 ; 266a, 266b), est agencé au niveau de la tête de nettoyage (202 ; 202 '; 202"), et au moins un second entonnoir d'aspiration (228 ; 272a, 272b) est agencé, qui présente la au moins une seconde bouche d'aspiration (224 ; 268a, 268b), et en particulier **en ce qu'**au moins un premier tuyau d'aspiration (238) est raccordé au au moins un premier entonnoir d'aspiration (226 ; 270a, 270b) et au moins un second tuyau d'aspiration (242) est raccordé au au moins un second entonnoir d'aspiration (228 ; 272a, 268b) 272b), et en particulier **en ce que** le au moins un premier tuyau d'aspiration (238) et/ou le au moins un second tuyau d'aspiration (242) sont réalisés au moins par sections sous la forme d'un conduit, et en particulier **en ce que** le au moins un premier tuyau d'aspiration (238) et le au moins un second tuyau d'aspiration (242) sont espacés l'un de l'autre dans une direction parallèle à un axe de rotation (68) du au moins un rouleau de nettoyage (18), et en particulier **en ce qu'**une projection d'un moteur d'entraînement (78) du dispositif d'entraînement (76) sur un plan d'extrémité d'enveloppe (254) du au moins un premier tuyau d'aspiration (238) et du au moins un second tuyau d'aspiration (242) est située au moins partiellement dans une zone de dégagement entre le au moins un premier tuyau d'aspiration (238) et le au moins un second tuyau d'aspiration (242), et en particulier **en ce que** le moteur d'entraînement (78) est positionné à distance du plan d'extrémité d'enveloppe (254).

7. Machine de nettoyage de surfaces selon l'une quelconque des revendications précédentes, **caractérisée par** un tuyau de collecte (256 ; 256') qui présente un raccord (260 ; 260') pour la liaison fluidique avec le dispositif d'unité d'aspiration (32), et qui est relié au au moins un premier tuyau d'aspiration (238) et au au moins un second tuyau d'aspiration (242), et en particulier en ce que le tuyau de collecte (256 ; 256') présente une zone courbée (258) au niveau de laquelle le raccord (260 ; 260') est agencé, et en particulier en ce que le tuyau de collecte (256 ; 256') et/ou le raccord (260 ; 260') est positionné au moins partiellement au niveau du corps d'appareil (12) ou d'un boîtier (264) du corps d'appareil (12), ou est positionné au niveau de la tête de nettoyage (202") ou est positionné au niveau d'une transition (262) entre la tête de nettoyage (202) et le corps d'appareil (12).

8. Machine de nettoyage de surfaces selon l'une quelconque des revendications précédentes, **caractérisée par** un dispositif d'humidification (116) pour humidifier le au moins un rouleau de nettoyage (18), et en particulier en ce que le dispositif d'humidification (116) présente au moins une buse (156) qui est agencée au niveau de la tête de nettoyage (202).

9. Machine de nettoyage de surfaces selon l'une quelconque des revendications précédentes, **caractérisée par** une unité (250) qui présente au moins un premier entonnoir d'aspiration (226 ; 270a, 270b) avec au moins une première bouche d'aspiration (222 ; 266a, 266b) et au moins un second entonnoir d'aspiration (228 ; 272a, 272b) avec au moins une seconde bouche d'aspiration (224 ; 268a, 268b), dans laquelle l'unité (250) peut être fixée de manière amovible dans son ensemble au niveau de la tête de nettoyage (202), et en particulier en ce que l'unité (250) présente un diaphragme (252) qui recouvre une partie de la tête de nettoyage (202), et en particulier en ce qu'une partie d'un dispositif d'humidification (116) est agencée au niveau de l'unité (250), et en particulier en ce qu'une ou plusieurs buses (156) sont agencées au niveau de l'unité (250), et en particulier en ce qu'une ou plusieurs conduites (138) sont agencées vers la au moins une buse (156).

10. Machine de nettoyage de surfaces selon l'une quelconque des revendications précédentes, **caractérisée en ce qu'**un axe d'entraînement (82) d'un moteur d'entraînement (78) du dispositif d'entraînement (76) et un axe de rotation (68) du au moins un rouleau de nettoyage (18) sont orientés transversalement et en particulier perpendiculairement l'un par rapport à l'autre, et en particulier **en ce que** le dispositif d'entraînement (76) comprend un dispositif d'engrenage (84) pour une transmission de couple au au moins un rouleau de nettoyage (18).

11. Machine de nettoyage de surfaces selon l'une quelconque des revendications précédentes, **caractérisée en ce que** la tête de nettoyage (14) est montée au niveau du corps d'appareil (12) pouvant pivoter autour d'un axe de pivotement (64) par l'intermédiaire d'une articulation (62), et en particulier **en ce que** l'axe de pivotement (64) est orienté transversalement par rapport à un axe longitudinal (20) du corps d'appareil (12) et est orienté en particulier selon un angle aigu (66) par rapport à l'axe longitudinal (20), et en particulier **en ce que** le moteur d'entraînement (78) du dispositif d'entraînement (76) est au moins partiellement positionné au niveau de l'articulation (62), et en particulier **en ce qu'**un axe d'entraînement (82) du moteur d'entraînement (78) est au moins approximativement parallèle ou coaxial à l'axe de pivotement (64), et en particulier **en ce que** la tête de nettoyage (14) est montée rotative autour du moteur d'entraînement (78), et en particulier **en ce que** l'articulation (62) présente une douille intérieure (72) dans laquelle le moteur d'entraînement (78) est positionné au moins partiellement, et en présente une douille extérieure (74) qui est positionnée sur la douille intérieure (72) et pouvant pivoter au niveau de celle-ci.

12. Machine de nettoyage de surfaces selon l'une quelconque des revendications précédentes, **caractérisée en ce qu'**un dispositif de réception pour de la saleté et/ou un dispositif de réservoir (40) pour du liquide sale est agencé au niveau du corps d'appareil (12) et/ou **en ce qu'**un dispositif de réservoir (42) pour le liquide de nettoyage est agencé au niveau du corps d'appareil (12).

13. Machine de nettoyage de surfaces selon l'une quelconque des revendications précédentes, **caractérisée en ce qu'**un dispositif séparateur (38) est agencé au niveau du corps d'appareil (12), qui est associé au dispositif d'unité d'aspiration (32).

14. Machine de nettoyage de surfaces selon l'une quelconque des revendications précédentes, **caractérisée en ce que** lors d'une opération de nettoyage, la machine de nettoyage de surfaces n'est supportée que par le rouleau de nettoyage (18) sur une surface à nettoyer (16).
